# EUROPÄISCHE PATENTSCHRIFT

(11) **EP 1 913 123 B1**
(45) Veröffentlichungstag und Bekanntmachung des Hinweises auf die Patenterteilung: **20.10.2010**
(21) Anmeldenummer: 06792583.4
(22) Anmeldetag: 27.07.2006
(51) Int. Cl.: C11D 3/38, D06M 15/15, C11D 3/00, C11D 11/00

(54) **VERWENDUNG VON GRENZFLÄCHENAKTIVEN, NICHT-ENZYMATISCHEN PROTEINEN FÜR DIE TEXTILWÄSCHE**
USE OF SURFACE-ACTIVE NON-ENZYMATIC PROTEINS FOR WASHING TEXTILES
UTILISATION DE PROTEINES TENSIOACTIVES NON ENZYMATIQUES POUR LE LINGE

(30) Priorität: 01.08.2005 DE 102005036586
(43) Veröffentlichungstag der Anmeldung: 23.04.2008
(73) Patentinhaber: BASF SE, 67056 Ludwigshafen (DE)
(72) Erfinder: BOECKH, Dieter, 67117 Limburgerhof (DE); SCHWENDEMANN, Volker, 67434 Neustadt (DE); BAUS, Ulf, 69221 Dossenheim (DE); MONTAG, Thorsten, 67373 Dudenhofen (DE); KAROS, Marvin, 68723 Schwetzingen (DE); SUBKOWSKI, Thomas, 68526 Ladenburg (DE); BOLLSCHWEILER, Claus, 69118 Heidelberg (DE); LEMAIRE, Hans-Georg, 67117 Limburgerhof (DE)
(86) Internationale Anmeldenummer: PCT/EP2006/064720
(87) Internationale Veröffentlichungsnummer: WO 2007/014897

(56) Entgegenhaltungen:
- WO-A-01/38476
- WO-A-01/57528
- WO-A-02/46342
- WO-A-03/053383
- WO-A-2006/082253
- WO-A-2006/103215
- WO-A-2006/103230
- WO-A2-2005/033316
- WO-A2-2005/068087
- DE-A1- 19 942 539
- US-A1- 2006 040 349

## Beschreibung

Die vorliegende Erfindung betrifft die Verwendung grenzflächenaktiver, nicht-enzymatischer Proteine für die Textilwäsche. Sie betrifft weiterhin Waschmittel für,die Textilwäsche, die als grenzflächenaktive, nicht-enzymatische Proteine Hydrophobine enthalten sowie ein Verfahren zum Waschen unter Verwendung derartiger Proteine:

Die Entfernung von Schmutz, insbesondere von hydrophoben Verschmutzungen in der Textilwäsche gelingt heutzutage nur bei höheren Temperaturen in befiedigendem Ausmaße. Bei moderaten Temperaturen und insbesondere bei Raumtemperatur besteht noch erheblicher Bedarf an einer Verbesserung der Waschleistung. Nach dem Stand der Technik wird die Entfernung hydrophober Anschmutzungen vor allem mit Tensiden und lipolytischen Enzymen erreicht.

Die Verwendung von enzymatisch wirkenden Proteinen als Zusatz zu Waschmitteln ist prinzipiell bekannt. In Waschmitteln werden insbesondere Proteasen eingesetzt, es ist aber auch bekannt Amylasen, Cellulasen oder Lipasen einzusetzen. Nähere Einzelheiten sind beipielsweise dargestellt in *"*Waschmittel-Enzyme" in Römpp Chèmie-Lexikon, OnlineAusgabe, Version 2.6, Georg-Thieme-Verlag, Stuttgart, New-York, Febr. 2005*.*

Es ist auch bekannt, Proteine zu verwenden, um Waschhilfsmittel wie beisplelsweise Fixiermittel, UV-Schutzmittel, parfümierende Substanzen oder schmutzablösende Hilfsmittel auf der Faser zu fixieren. WO 98/00500 offenbart zu diesem Zwecke die Verwendung von Cellulasen, Cellulase-Derivaten oder Cellulase ähnlichen Proteinen, und WO 01/46357 offenbart zu diesem Zwecke ein Fusionsprotein mit einer Bindungsstelle für Cellulose sowie einer Bindungsstelle für andere Verbindungen.

Grenzflächenaktive Proteine sind prinzipiell bekannt. Eine Klasse von Proteine mit besonders starker Grenzflächenaktivität sind die so genannten "Hydrophobine". Hydrophobine weisen eine ausgeprägte Affinität zu Grenzflächen auf und! eignen sich daher zur Beschichtung von Oberflächen. So lässt sich beispielsweise Teflon hydrophilieren, indem man die Teflon-Oberfläche mit Hydrophobinen beschichtet.

Hydrophobine sind kleine Proteine von etwa 100 bis 150 Aminosäuren, die charakteristisch für filamentöse Pilze, beispielsweise Schizophyllum commune, sind. Sie weisen in aller Regel 8 Cystein-Einheiten auf.

Hydrophobine können einerseits aus natürlichen Quellen isoliert werden. Sie können aber auch mittels gentechnischer Verfahren gewonnen werden. Unsere ältere Anmeldung WO2006082251 offenbart ein derartiges Herstellverfahren für Hydrophobine.

Im Stand der Technik ist die Verwendung von Hydrophobinen für verschiedene Anwendungen vorgeschlagen worden.

WO 96/41882 schlägt die Verwendung von Hydrophobinen als Emulgatoren, Verdicker, oberflächenaktive Substanzen, zum Hydrophilieren hydrophober Oberflächen, zur Verbesserung der Wasserbeständigkeit hydrophiler Substrate, zur Herstellung von Öl-in-Wasser-Emulsionen oder von Wasser-in-Öl-Emulsionen vor. Weiterhin werden pharmazeutische Anwendungen wie die Herstellung von Salben oder Cremes sowie kosmetische Anwendungen wie Hautschutz oder die Herstellung von Haarshampoos oder Haarspülungen vorgeschlagen.

EP 1 252 516 offenbart die Beschichtung von Fenstern, Kontaktlinsen, Blosensoren, medizinischen Vorrichtungen, Behältern zur Durchführung von Versuchen oder zur Lagerung, Schiffrümpfen, festen Teilchen oder Rahmen oder Karosserie von Personenkraftwagen mit einer Hydrophobine enthaltenden Lösung bei einer Temperatur von 30 bis 80°C.

WO 03/53383 offenbart die Verwendung von Hydrophobin zum Behandeln von Keratin-Materialien in kosmetischen Anwendungen.

WO 03/10331 offenbart einen mit Hydrophobin beschichteten Sensor, beispielsweise eine Messelektrode, an den nicht kovalent weitere Substanzen, z.B. etektroaktive Substanzen, Antikörper oder Enzyme gebunden sind.

Im Stand der Technik wurden weiterhin verschiedene Zusammensetzungen von Waschmitteln oder reinigungswirksamen, grenzflächenaktiven Kombinationen beschrieben.

DE 199 42 539 offenbart Waschmittel in Pulverform, welche anionische, nicht anionische und/oder amphotere Tenside, nicht enzymatische Proteine und/oder deren Derivate und Phosphat enthalten.

WO01/38476 beschreibt Waschmitteltabletten, die Tensidgranulate enthalten, die man durch Granulation und Kompaktierung von Proteinen und/oder Proteingranulaten, gegebenenfalls zusammen mit anionischen und/oder nichtanionischen Tensiden in Gegenwart von Sprengmitteln erhält.

WO02/46342 offenbart eine grenzflächenaktive Zusammensetzung, umfassend eine Kombination aus mindestens einem ampholytischen Protein oder Peptid und einem polaren anionischen und/oder nicht-ionischen polymeren Naturstoff.

Die Verwendung von grenzflächenaktiven, nicht-enzymatischen Proteinen, insbesondere von Hydrophobinen, als schmutzablösender Zusatz zu Waschmitteln ist bislang nicht beschrieben worden.

Aufgabe der Erfindung war es, verbesserte Waschmittel sowie verbesserte Verfahren zur Wäsche von Textilien zu Verfügung zu stellen. Sie sollten sich insbesondere durch eine verbesserte Waschleistung beim Waschen bei tiefen Temperaturen auszeichnen.

Dementsprechend wurde die Verwendung grenzflächenaktiver, nicht-enzymatischer Proteine für die Textilwäsche gefunden.

In einem zweiten Aspekt der Erfindung wurden Waschmittel gefunden, welche grenzflächenaktive, nicht-enzymatische Proteine umfassen.

In einem dritten Aspekt der Erfindung wurde ein Verfahren zum Waschen gefunden, bei dem eine Waschflotte eingesetzt wird, die grenzflächenaktive, nicht-enzymatische Proteine umfasst. In einer besonderen Ausführungsform des Verfahrens wird die Wäsche bei einer Temperatur von nicht mehr als 60°C vorgenommen.

Bei den grenzflächenaktiven, nicht-enzymatischen Proteinen handelt es sich jeweils um Hydrophobine.

Überraschenderweise wurde gefunden, dass sich durch den Zusatz von grenzflächenaktiven, nicht-enzymatischen Proteinen zur Waschflotte eine signifikante Steigerung der Waschwirkung ergibt. Besonders überraschend war, dass dieser Effekt bereits bei niedrigen Waschtemperaturen und weiterhin schon bei der Verwendung von äußerst geringen Mengen an Proteinen gefunden wird. So wurde bereits bei einer Konzentration von nur ca. 2,5 ppm Protein in der Waschflotte in Kombination mit einem handelsüblichen Waschmittel bei einer Waschtemperatur von nur 25°C eine Steigerung der Waschwirkung von bis zu 8 % gefunden.

Neben der Steigerung der schmutzablösenden Wirkung wird auch eine vergrauungsinhibiernde Wirkung bei farbigen ölartigen Anschmutzungen beobachtet. Hydrophobe Anschmutzungen, die bei der Wäsche von den Textilien abgelöst werden können sich in fein verteilter Form wieder auf dem Waschgut ablagern und dadurch zu einer Vergrauung oder Verfärbung führen. Dieser Effekt ist naturgemäß bei weißen oder schwach gefärbten Geweben besonders ausgeprägt. Dieses Problem tritt insbesondere auf, wenn die Tenside und das Buildersystem niedrig dosiert werden. Der erfindungsgemäße Zusatz von grenzflächenaktiven, nicht-enzymatischen Proteinen verringert diese Wiederablagerung und verbessert dadurch den Weißgrad der gewaschenen Gewebe im Vergleich zu Geweben, welche ohne Zusatz derartiger Proteine gewaschen wurden.

Zu der Erfindung ist im Einzelnen das Folgende auszuführen:

Zur Ausführung der Erfindung werden grenzflächenaktive, nicht-enzymatische Proteine eingesetzt Der Begriff "nicht-enzymatisch" soll bedeuten, dass die Proteine bevorzugt keine oder zumindest keine wesentliche enzymatische Wirkung aufweisen.

Der Begriff "grenzflächenaktiv" soll bedeuten, dass das eingesetzte Protein die Fähigkeit besitzt, die Eigenschaften von Grenzflächen zu beeinflussen. Bei den zu betrachtenden Grenzflächen kann es sich um fest-fest-, fest-flüssig-, fest-gasförmig-, flüssig-flüssig- oder flüssig-gasförmig-Grenzflächen handeln. Insbesondere kann es sich um fest-flüssig- oder flüssig-flüssig-Grenzflächen handeln.

Bei der Eigenschaft kann es sich für den Fall einer fest-flüssig-Grenzfläche beispielsweise um die Hydrophilie oder Hydrophobie der festen Oberfläche handeln, welche sich unter dem Einfluss des verwendeten Proteins ändert. Die Veränderung der Hydrophilie oder Hydrophobie kann in bekannter Art und Weise durch die Messung des Kontaktwinkels eines Wassertropfens auf der beschichteten und unbeschichteten Oberfläche gemessen werden. Eine weitere Grenzflächeneigenschaft ist die Veränderung der Oberfächenspannung einer Flüssigkeit, welche mit bekannten Methoden gemesssen werden kann.

Bevorzugt zur Ausführung der Erfindung werden Proteine eingesetzt, die bereits bei geringen Konzentrationen grenzflächenaktiv wirken. Geeignet sind insbesondere solche Proteine, welche in wässriger Lösung bereits bei Konzentrationen von 0,05 bis 50 ppm signifikante grenzflächenaktive Eigenschaften aufweisen.

Bei der Erfindung werden solche Proteine verwendet, die durch die Eigenschaft ausgezeichnet sind, dass sie nach dem Aufbringen auf eine Glasoberfläche bei Raumtemperatur eine Vergrößerung des Kontaktwinkels eines Wassertropfens (5 µl) von mindestens 20°, verglichen mit dem Kontaktwinkel eines gleich großen Wassertropfens mit der unbeschichteten Glasoberfläche hervorrufen. Bevorzugt werden Proteine eingesetzt, bei denen die Kontaktwinkelvergrößerung mindestens 25°, besonders bevorzugt mindestens 30° beträgt. Die Durchführung von Kontaktwinkelmessungen ist dem Fachmann prinzipiell bekannt. Die genauen experimentellen Bedingungen für eine beispielhaft geeignete Methode zur Messung des Kontaktwinkels sind im experimentellen Teil dargestellt.

Bei den eingesetzten Proteinen handelt es sich um Hydrophobine.

Unter dem Begriff "Hydrophobine" im Sinne der vorliegenden Erfindung sollen im Folgenden Polypeptide der allgemeinen Strukturformel (I)

Xₙ-C¹-X₁₋₅₀C²-X₀₋₅-C³-X₁₋₁₀₀-C⁴-X₁₋₁₀₀-C⁵-X₁₋₅₀-C⁶-X₀₋₅-C⁷-X₁₋₅₀-C⁸-Xₘ (I)

verstanden werden, wobei X für jede der 20 natürlich vorkommenden Aminosäuren (Phe, Leu, Ser, Tyr, Cys, Trp, Pro, His, Gln, Arg, Ile Met, Thr, Asn, Lys, Val, Ala, Asp, Glu, Gly) stehen kann. Dabei können die Reste X jeweils gleich oder verschieden sein. Hierbei stellen die bei X stehenden Indizes jeweils die Anzahl der Aminosäuren in der jeweiligen Teilsequenz X dar, C steht für Cystein, Alanin, Serin, Glycin, Methionin oder Threonin, wobei mindestens vier der mit C benannten Reste für Cystein stehen, und die Indizes n und m stehen unabhängig voneinander für natürliche Zahlen zwischen 0 und 500, bevorzugt zwischen 15 und 300.

Die Polypetide gemäß der Formel (I) sind weiterhin durch die Eigenschaft charakterisiert, dass sie bei Raumtemperatur nach Beschichten einer Glasoberfläche eine Vergrößerung des Kontaktwinkels eines Wassertropfens von mindestens 20°, bevorzugt mindestens 25° und besonders bevorzugt 30° bewirken, jeweils verglichen mit dem Kontaktwinkel eines gleich großen Wassertropfens mit der unbeschichteten Glasoberfläche.

Die mit C¹ bis C⁸ benannten Aminosäuren sind bevorzugt Cysteine; sie können aber auch durch andere Aminosäuren ähnlicher Raumerfüllung, bevorzugt durch Alanin, Serin, Threonin, Methionin oder Glycin ersetzt werden. Allerdings sollen mindestens vier, bevorzugt mindestens 5, besonders bevorzugt mindestens 6 und insbesondere mindestens 7 der Positionen C¹ bis C⁸ aus Cysteinen bestehen. Cysteine können in den erfindungsgemäßen Proteinen entweder reduziert vorliegen oder miteinander Disulfidbrücken ausbilden. Besonders bevorzugt ist die intramolekulare Ausbildung von C-C Brücken, insbesondere die mit mindestens einer, bevorzugt 2, besonders bevorzugt 3 und ganz besonders bevorzugt 4 intramolekularen Disulfidbrücken. Bei dem oben beschriebenen Austausch von Cysteinen durch Aminosäuren ähnlicher Raumerfüllung werden vorteilhaft solche C-Positionen paarweise ausgetauscht, die intramolekulare Disulfidbrücken untereinander ausbilden können.

Falls in den mit X bezeichneten Positionen auch Cysteine, Serine, Alanine, Glycine, Methionine oder Threonine verwendet werden, kann sich die Nummerierung der einzelnen C-Positionen in den allgemeinen Formeln entsprechend verändern.

Bevorzugt werden Hydrophobine der allgemeinen Formel (II)

Xₙ-C¹-X₃₋₂₅-C²-X₀₋₂-C³-X₅₋₅₀-C⁴-X₂₋₃₅-C⁵-X₂₋₁₅-C⁶-X₀₋₂-C⁷-X₃₋₃₅-C⁸-Xₘ (II)

zur Ausführung der vorliegenden Erfindung eingesetzt, wobei X, C und die bei X und C stehenden Indizes die obige Bedeutung haben, die Indizes n und m für Zahlen zwischen 0 und 350, bevorzugt 15 bis 300 stehen, sich die Proteine weiterhin durch die oben erwähnte Kontaktwinkeländerung auszeichnen, und es sich weiterhin bei mindestens 6 der mit C benannten Reste um Cystein handelt. Besonders bevorzugt handelt es sich bei allen Reste C um Cystein.

Besonders bevorzugt werden Hydrophobine der allgemeinen Formel (III)

Xₙ-C¹-X₅₋₉-C²-C³-X₁₁₋₃₉-C⁴-X₂₋₂₃-C⁵-X₅₋₉-C⁶-C⁷-X₆₋₁₈-C⁸-Xₘ (III)

eingesetzt, wobei X, C und die bei X stehenden Indizes die obige Bedeutung haben, die Indizes n und m für Zahlen zwischen 0 und 200 stehen, sich die Proteine weiterhin durch die oben erwähnte Kontaktwinkeländerung auszeichnen, und es sich bei mindestens 6 der mit C benannten Reste um Cystein handelt. Besonders bevorzugt handelt es sich bei allen Resten C um Cystein.

Bei den Resten Xₙ und Xₘ kann es sich um Peptidsequenzen handeln, die natürlicherweise auch mit einem Hydrophobin verknüpft sind. Es kann sich aber auch bei einem oder bei beiden Resten um Peptidsequenzen handeln, die natürlicherweise nicht mit einem Hydrophobin verknüpft sind. Darunter sind auch solche Reste Xₙ und/oder Xₘ zu verstehen, bei denen eine natürlicherweise in einem Hydrophobin vorkommende Peptidsequenz durch eine nicht natürlicherweise in einem Hydrophobin vorkommende Peptidsequenz verlängert ist.

Falls es sich bei Xₙ und/oder Xₘ um natürlicherweise nicht mit Hydrophobinen verknüpfte Peptidsequenzen handelt, sind derartige Sequenzen in der Regel mindestens 20, bevorzugt mindestens 35 und besonders bevorzugt mindestens 50 Aminosäuren und beispielsweise mindestens 100 Aminosäuren lang. Es kann sich beispielsweise um Sequenzen aus 20 bis 500, bevorzugt 30 bis 400 und besonders bevorzugt 35 bis 100 Aminosäuren handeln. Ein derartiger, natürlicherweise nicht mit einem Hydrophobin verknüpfter Rest soll im Folgenden auch als Fusionspartner bezeichnet werden. Damit soll ausgedrückt werden, dass die Proteine aus mindestens einem Hydrophobinteil und einem Fusionspartnerteil bestehen können, die in der Natur nicht zusammen in dieser Form vorkommen.

Der Fusionspartnerteil kann aus einer Vielzahl von Proteinen ausgewählt werden. Es kann nur ein einziger Fusionspartner mit dem Hydrophobinteil verknüpft sein, oder es können auch mehrere Fusionspartner mit einem Hydrophobinteil verknüpft werden, beispielsweise am Aminoterminus (Xₙ) und am Carboxyterminus (Xₘ) des Hydrophobinteils. Es können aber auch beispielsweise zwei Fusionspartner mit einer Position (Xₙ oder Xₘ) des erfindungsgemäßen Proteins verknüpft werden.

Besonders geeignete Fusionspartner sind Proteine, die natürlicherweise in Mikroorganismen, insbesondere in E. coli oder Bacillus subtilis vorkommen. Beispiele für solche Fusionspartner sind die Sequenzen yaad (SEQ ID NO: 15 und 16), yaae (SEQ ID NO: 17 und 18), und Thioredoxin. Gut geeignet sind auch Fragmente oder Derivate dieser genannten Sequenzen, die nur einen Teil, beispielsweise 70 bis 99 %, bevorzugt 5 bis 50 %, und besonders bevorzugt 10 bis 40 % der genannten Sequenzen umfassen, oder bei denen einzelne Aminosäuren, bzw. Nukleotide gegenüber der genannten Sequenz verändert sind, wobei sich die Prozentangaben jeweils auf die Anzahl der Aminosäuren bezieht.

In einer weiterhin bevorzugten Ausführungsform weist das Fusion-Hydrophobin neben dem genannten Fusionspartner als eine der Gruppen Xₙ oder Xₘ oder als terminaler Bestandteil einer solchen Gruppe noch eine sogenannte Affinitätsdomäne (affinity tag / affinity tail) auf. Hierbei handelt es sich in prinzipiell bekannter Art und Weise um Ankergruppen, welche mit bestimmten komplementären Gruppen wechselwirken können und der leichteren Aufarbeitung und Reinigung der Proteine dienen können. Beispiele derartiger Affinitätsdomänen umfassen (His)ₖ- , (Arg)ₖ-, (Asp)ₖ-, (Phe)k- oder (Cys)ₖ-Gruppen, wobei k im allgemeinen für eine natürliche Zahl von 1 bis 10 steht. Bevorzugt kann es sich um eine (His)ₖ-Gruppe handeln, wobei k für 4 bis 6 steht. Hierbei kann die Gruppe Xₙ und/oder Xₘ ausschließlich aus einer derartigen Affinitätsdomäne bestehen oder aber ein natürlicherweise oder nicht natürlicherweise mit einem Hydrophobin verknüpfter Rest Xₙ bzw. Xₘ wird um eine terminal angeordnete Affinitätsdomäne verlängert.

Die erfindungsgemäß als Hydrophobine oder Derivate davon verwendeten Proteine können auch noch in ihrer Polypeptidsequenz modifiziert sein, beispielsweise durch Glycosilierung, Acetylierung oder auch durch chemische Quervernetzung beispielsweise mit Glutardialdehyd.

Eine Eigenschaft der erfindungsgemäß verwendeten Hydrophobine bzw. deren Derivate ist die Änderung von Oberflächeneigenschaften, wenn die Oberflächen mit den Proteinen beschichtet werden. Die Änderung der Oberflächeneigenschaften lässt sich experimentell beispielsweise dadurch bestimmen, dass der Kontaktwinkel eines Wassertropfens vor und nach der Beschichtung der Oberfläche mit dem Protein gemessen wird und die Differenz der beiden Messungen ermittelt wird.

Die Durchführung von Kontaktwinkelmessungen ist dem Fachmann prinzipiell bekannt. Die Messungen beziehen sich auf Raumtemperatur sowie Wassertropfen von 5 µl und die Verwendung von Glasplättchen als Substrat. Die genauen experimentellen Bedingungen für eine beispielhaft geeignete Methode zur Messung des Kontaktwinkels sind im experimentellen Teil dargestellt. Unter den dort genannten Bedingungen besitzen die erfindungsgemäß verwendeten Fusionsproteine die Eigenschaft, den Kontaktwinkel um mindestens 20°, bevorzugt mindestens 25°, besonders bevorzugt mindestens 30° zu vergrößern, jeweils verglichen mit dem Kontaktwinkel eines gleich großen Wassertropfens mit der unbeschichteten Glasoberfläche.

Besonders bevorzugte Hydrophobine zur Ausführung der vorliegenden Erfindung sind die Hydrophobine des Typs dewA, rodA, hypA, hypB, sc3, basf1, basf2, die im nachfolgenden Sequenzprotokoll strukturell charakterisiert sind. Es kann sich auch nur um Teile oder Derivate davon handeln. Es können auch mehrere Hydrophobinteile, bevorzugt 2 oder 3, gleicher oder unterschiedlicher Struktur miteinander verknüpft und mit einer entsprechenden geeigneten Polypeptidsequenz, die natürlicherweise nicht mit einem Hydrophobin verbunden ist, verknüpft werden.

Erfindungsgemäß insbesondere geeignet sind weiterhin die Fusionsproteine yaad-Xa-dewA-his (SEQ ID NO: 20), yaad-Xa-rodA-his (SEQ ID NO: 22) oder yaad-Xa-basf1-his (SEQ ID NO: 24) mit den in Klammern angegebenen Polypeptidsequenzen sowie den dafür codierenden Nukleinsäuresequenzen, insbesondere den Sequenzen gemäß SEQ ID NO: 19, 21, 23, besonders bevorzugt kann yaad-Xa-dewA-his (SEQ ID NO: 20) eingesetzt werden. Auch Proteine, die sich ausgehend von den in SEQ ID NO. 20, 22 oder 24 dargestellten Polypeptidsequenzen durch Austausch, Insertion oder Deletion von mindestens einer, bis hin zu 10, bevorzugt 5, besonders bevorzugt 5% aller Aminosäuren ergeben, und die die biologische Eigenschaft der Ausgangsproteine noch zu mindestens 50% besitzen, sind besonders bevorzugte Ausführungsformen. Unter biologischer Eigenschaft der Proteine wird hierbei die bereits beschriebene Änderung des Kontaktwinkels um mindestens 20° verstanden.

Besonders zur Ausführung der Erfindung geeignete Derivate sind von yaad-Xa-dewA-his (SEQ ID NO: 20), yaad-Xa-rodA-his (SEQ ID NO: 22) oder yaad-Xa-basf1-his (SEQ ID NO: 24) durch Verkürzung des yaad-Fusionspartners abgeleitete Reste. Anstelle des vollständigen yaad-Fusionspartners (SEQ ID NO: 16) mit 294 Amino-säuren kann vorteilhaft ein verkürzter yaad-Rest eingesetzt werden. Der verkürzte Rest sollte aber zumindest 20, bevorzugt mindestens 35 Aminosäuren umfassen. Beispielsweise kann ein verkürzter Rest mit 20 bis 293, bevorzugt 25 bis 250, besonders bevorzugt 35 bis 150 und beispielsweise 35 bis 100 Aminosäuren eingesetzt werden. Ein Beispiel für ein derartiges Protein ist yaad40-Xa-dewA-his (SEQ ID NO: 26), welches einen auf 40 Aminosäuren verkürzten yaad-Rest aufweist.

Eine Spaltstelle zwischen dem Hydrophobin und dem Fusionspartner bzw. den Fusionspartnern kann dazu genutzt, das reine Hydrophobin in underivatisierter Form freizusetzen (beispielsweise durch BrCN-Spaltung an Methionin, Faktor Xa-, Enterokinase-, Thrombin-, TEV-Spaltung etc.).

Es ist weiterhin möglich, Fusionsproteine aus einem Fusionspartner, beispielsweise yaad oder yaae, und mehreren Hydrophobinen, auch unterschiedlicher Sequenz, beispielsweise DewA-RodA oder Sc3-DewA, Sc3-RodA, hintereinander zu generieren. Ebenso können Hydrophobinfragmente (beispielsweise N- oder C-terminale Verkürzungen) oder Mutein, die bis zu 70% Homologie aufweisen, eingesetzt werden. Die Auswahl der optimalen Konstrukte erfolgt jeweils in Bezug auf die jeweilige Verwendung, d.h. die zu trennenden flüssigen Phasen.

Die erfindungsgemäß zur Textilwäsche verwendeten Hydrophobine lassen sich chemisch durch bekannte Verfahren der Peptidsynthese, wie beispielsweise durch Festphasensynthese nach Merrifield herstellen.

Natürlich vorkommende Hydrophobine lassen sich aus natürlichen Quellen mittels geeigneter Methoden isolieren. Beispielhaft sei auf Wösten et. al., Eur. J Cell Bio. 63, 122-129 (1994) oder WO 96/41882 verwiesen.

Ein gentechnisches Herstellverfahren für Hydrophobine ohne Fusionspartner aus *Talaromyces thermophilus* ist von US 2006/0040349 beschrieben.

Die Herstellung von Fusionsproteinen kann bevorzugt durch gentechnische Verfahren erfolgen, bei denen eine für den Fusionspartner und eine für den Hydrophobinteil codierende Nukleinsäuresequenz, insbesondere DNA-Sequenz, so kombiniert werden, dass in einem Wirtsorganismus durch Genexpression der kombinierten Nukleinsäuresequenz das gewünschte Protein erzeugt wird. Ein derartiges Herstellverfahren ist beispielsweise in WO2006082251 offenbart.

Geeignete Wirtsorganismen (Produktionsorganismen) für das genannte Herstellverfahren können dabei Prokaryonten (einschließlich der Archaea) oder Eukaryonten sein, besonders Bakterien einschließlich Halobacterien und Methanococcen, Pilze, Insektenzellen, Pflanzenzellen und Säugerzellen, besonders bevorzugt Escherichia coli, Bacillus subtilis, Bacillus megaterium, Aspergillus oryzea, Aspergillus nidulans, Aspergillus niger, Pichia pastoris, Pseudomonas spec., Lactobacillen, Hansenula polymorpha, Trichoderma reesei, SF9 (bzw. verwandte Zellen) u.a..

Für die Bereitstellung der erfindungsgemäßen Hydrophobine können bevorzugt Expressionskonstrukten verwendet werden, enthaltend unter der genetischen Kontrolle regulativer Nukleinsäuresequenzen, eine für ein erfindungsgemäß verwendetes Polypeptid kodierende Nukleinsäuresequenz, sowie Vektoren, umfassend wenigstens eines dieser Expressionskonstrukte.

Vorzugsweise umfassen eingesetzte Konstrukte 5'-stromaufwärts von der jeweiligen kodierenden Sequenz einen Promotor und 3'-stromabwärts eine Terminatorsequenz sowie gegebenenfalls weitere übliche regulative Elemente, und zwar jeweils operativ verknüpft mit der kodierenden Sequenz.

Unter einer "operativen Verknüpfung" wird im Rahmen der vorliegenden Erfindung die sequentielle Anordnung von Promotor, kodierender Sequenz, Terminator und gegebenenfalls weiterer regulativer Elemente derart, dass jedes der regulativen Elemente seine Funktion bei der Expression der kodierenden Sequenz bestimmungsgemäß erfüllen kann, verstanden.

Beispiele für operativ verknüpfbare Sequenzen sind Targeting-Sequenzen sowie Enhancer, Polyadenylierungssignale und dergleichen. Weitere regulative Elemente umfassen selektierbare Marker, Amplifikationssignale, Replikationsursprünge und dergleichen. Geeignete regulatorische Sequenzen sind z. B. beschrieben in Goeddel, Gene Expression Technology : Methods in Enzymology 185, Academic Press, San Diego, CA (1990).

Zusätzlich zu diesen Regulationssequenzen kann die natürliche Regulation dieser Sequenzen vor den eigentlichen Strukturgenen noch vorhanden sein und gegebenenfalls genetisch verändert worden sein, so dass die natürliche Regulation ausgeschaltet und die Expression der Gene erhöht wurde.

Ein bevorzugtes Nukleinsäurekonstrukt enthält vorteilhaft auch eine oder mehrere sogenannte "Enhancer"-Sequenzen, funktionell verknüpft mit dem Promotor, die eine erhöhte Expression der Nukleinsäuresquenz ermöglichen. Auch am 3'-Ende der DNA-Sequenzen können zusätzliche vorteilhafte Sequenzen inseriert werden, wie weitere regulatorische Elemente oder Terminatoren.

Die Nukleinsäuren können in einer oder mehreren Kopien im Konstrukt enthalten sein. Im Konstrukt können noch weitere Marker, wie Antibiotikaresistenzen oder Auxotrophien komplementierende Gene, gegebenenfalls zur Selektion auf das Konstrukt enthalten sein.

Vorteilhafte Regulationssequenzen für die Herstellung sind beispielsweise in Promotoren wie cos-, tac-, trp-, tet-, trp-tet-, lpp-, lac-, lpp-lac-, laclq-T7-, T5-, T3-, gal-, trc-, ara-, rhaP(rhaPBAD) SP6-, lambda-PR-oder imlambda-P-Promotor enthalten, die vorteilhaft in gram-negativen Bakterien Anwendung finden. Weitere vorteilhafte Regulationssequenzen sind beispielsweise in den gram-positiven Promotoren amy und SP02, in den Hefe-oder Pilzpromotoren ADC1, MFalpha, AC, P-60, CYC1, GAPDH, TEF, rp28, ADH enthalten.

Es können auch künstliche Promotoren für die Regulation verwendet werden.

Das Nukleinsäurekonstrukt wird zur Expression in einem Wirtsorganismus vorteilhafterweise in einen Vektor, wie beispielsweise einem Plasmid oder einem Phagen inseriert, der eine optimale Expression der Gene im Wirt ermöglicht. Unter Vektoren sind außer Plasmiden und Phagen auch alle anderen dem Fachmann bekannten Vektoren, also z. B. Viren, wie SV40, CMV, Baculovirus und Adenovirus, Transposons,IS- Elemente, Phasmide, Cosmide, und lineare oder zirkuläre DNA, sowie das Agrobacterium-System zu verstehen.

Diese Vektoren können autonom im Wirtsorganismus repliziert oder chromosomal repliziert werden. Geeignete Plasmide sind beispielsweise in E. coli pLG338, pACYC184, pBR322, pUC18,pUC19, pKC30, pRep4, pHS1, pKK223-3, pDHE19.2, pHS2, pPLc236, pMBL24, pLG200, pUR290,pIN-III"3-B1, tgt11 oder pBdCI, in Streptomyces pIJ101, pIJ364, pIJ702 oder pIJ361, in Bacillus pUB110, pC194 oder pBD214, in Corynebacterium pSA77 oder pAJ667, in Pilzen pALS1, pIL2 oder pBB116, in Hefen 2alpha, pAG-1, YEp6, YEp13 oder pEMBLYe23 oder in Pflanzen pLGV23,pGHIac+, pBIN19, pAK2004 oder pDH51. Die genannten Plasmide stellen eine kleine Auswahl der möglichen Plasmide dar. Weitere Plasmide sind dem Fachmann bekannt und können beispielsweise aus dem Buch Cloning Vectors (Eds. Pouwels P. H. et al. Elsevier, Amsterdam-New York-Oxford, 1985, ISBN 0 444 904018) entnommen werden.

Vorteilhaft enthält das Nukleinsäurekonstrukt zur Expression der weiteren enthaltenen Gene zusätzlich noch 3'-und/oder 5'-terminale regulatorische Sequenzen zur Steigerung der Expression, die je nach ausgewähltem Wirtorganismus und Gen oder Gene für eine optimale Expression ausgewählt werden.

Diese regulatorischen Sequenzen sollen die gezielte Expression der Gene und der Proteinexpression ermöglichen. Dies kann beispielsweise je nach Wirtsorganismus bedeuten, dass das Gen erst nach Induktion exprimiert oder überexprimiert wird, oder dass es sofort exprimiert und/oder überexprimiert wird.

Die regulatorischen Sequenzen bzw. Faktoren können dabei vorzugsweise die Genexpression der eingeführten Gene positiv beeinflussen und dadurch erhöhen. So kann eine Verstärkung der regulatorischen Elemente vorteilhafterweise auf der Transkriptionsebene erfolgen, indem starke Transkriptionssignale wie Promotoren und/oder "Enhancer" verwendet werden. Daneben ist aber auch eine Verstärkung der Translation möglich, indem beispielsweise die Stabilität der mRNA verbessert wird.

In einer weiteren Ausgestaltungsform des Vektors kann der das Nukleinsäurekonstrukt oder die Nukleinsäure enthaltende Vektor auch vorteilhaft in Form einer linearen DNA in die Mikroorganismen eingeführt werden und über heterologe oder homologe Rekombination in das Genom des Wirtsorganismus integriert werden. Diese lineare DNA kann aus einem linearisierten Vektor wie einem Plasmid oder nur aus dem Nukleinsäurekonstrukt oder der Nukleinsäure bestehen.

Für eine optimale Expression heterologer Gene in Organismen ist es vorteilhaft die Nukleinsäuresequenzen entsprechend des im Organismus verwendeten spezifischen "codon usage" zu verändern. Der "codon usage" lässt sich anhand von Computerauswertungen anderer, bekannter Gene des betreffenden Organismus leicht ermitteln.

Die Herstellung einer Expressionskassette erfolgt durch Fusion eines geeigneten Promotors mit einer geeigneten kodierenden Nukleotidsequenz sowie einem Terminator- oder Polyadenylierungssignal. Dazu verwendet man gängige Rekombinations- und Klonierungstechniken, wie sie beispielsweise in T. Maniatis, E. F.Fritsch und J. Sambrook, Molecular Cloning : A Laboratory Manual, Cold Spring Harbor Laboratory, Cold Spring Harbor, NY (1989) sowie in T. J. Silhavy, M. L. Berman und L. W. Enquist, Experiments with Gene Fusions, Cold Spring Harbor Laboratory, Cold Spring Harbor, NY (1984) und in Ausubel, F. M. et al., Current Protocols in Molecular Biology, Greene Publishing Assoc. and Wiley Interscience (1987) beschrieben sind.

Das rekombinante Nukleinsäurekonstrukt bzw. Genkonstrukt wird zur Expression in einem geeigneten Wirtsorganismus, vorteilhaft in einen wirtsspezifischen Vektor insertiert, der eine optimale Expression der Gene im Wirt ermöglicht. Vektoren sind dem Fachmann wohl bekannt und können beispielsweise aus "Cloning Vectors" (Pouwels P. H. et al., Hrsg, Elsevier, Amsterdam-New York-Oxford, 1985) entnommen werden.

Mit Hilfe der Vektoren sind rekombinante Mikroorganismen herstellbar, welche beispielsweise mit wenigstens einem Vektor transformiert sind und zur Produktion der erfindungsgemäß verwendeten Hydrophobine oder Derivate davon eingesetzt werden können. Vorteilhafterweise werden die oben beschriebenen rekombinanten Konstrukte in ein geeignetes Wirtssystem eingebracht und exprimiert. Dabei werden vorzugsweise dem Fachmann bekannte geläufige Klonierungs- und Transfektionsmethoden, wie beispielsweise Co-Präzipitation, Protoplastenfusion, Elektroporation, retrovirale Transfektion und dergleichen, verwendet, um die genannten Nukleinsäuren im jeweiligen Expressionssystem zur Expression zu bringen. Geeignete Systeme werden beispielsweise in Current Protocols in Molecular Biology, F. Ausubel et al., Hrsg., Wiley Interscience, New York 1997, oder Sambrook et al. Molecular Cloning : A Laboratory Manual. 2. Aufl., Cold Spring Harbor Laboratory, Cold Spring Harbor Laboratory Press, Cold Spring Harbor, NY, 1989 beschrieben.

Es sind auch homolog rekombinierte Mikroorganismen herstellbar. Dazu wird ein Vektor hergestellt, der zumindest einen Abschnitt eines zu verwendenden Gens oder einer kodierenden Sequenz enthält, worin gegebenenfalls wenigstens eine Aminosäure-Deletion, -Addition oder -Substitution eingebracht worden ist, um die Sequenz zu verändern, z. B. funktionell zu disruptieren ("Knockout"- Vektor). Die eingebrachte Sequenz kann z. B. auch ein Homologes aus einem verwandten Mikroorganismus sein oder aus einer Säugetier-, Hefe- oder Insektenquelle abgeleitet sein. Der zur homologen Rekombination verwendete Vektor kann alternativ derart ausgestaltet sein, dass das endogene Gen bei homologer Rekombination mutiert oder anderweitig verändert ist, jedoch noch das funktionelle Protein kodiert (z. B. kann der stromaufwärts gelegene regulatorische Bereich derart verändert sein, dass dadurch die Expression des endogenen Proteins verändert wird). Der veränderte Abschnitt des erfindungsgemäß verwendeten Gens ist im homologen Rekombinationsvektor. Die Konstruktion geeigneter Vektoren zur homologen Rekombination ist z. B. beschrieben in Thomas, K. R. und Capecchi, M. R. (1987) Cell 51 : 503.

Als rekombinante Wirtsorganismen für derartige Nukleinsäuren oder derartige Nukleinsäurekonstrukte kommen prinzipiell alle prokaryontischen oder eukaryontischen Organismen in Frage. Vorteilhafterweise werden als Wirtsorganismen Mikroorganismen wie Bakterien, Pilze oder Hefen verwendet. Vorteilhaft werden gram-positive oder gramnegative Bakterien, bevorzugt Bakterien der Familien Enterobacteriaceae, Pseudomonadaceae, Rhizobiaceae, Streptomycetaceae oder Nocardiaceae, besonders bevorzugt Bakterien der Gattungen Escherichia, Pseudomonas, Streptomyces, Nocardia, Burkholderia, Salmonella, Agrobacterium oder Rhodococcus verwendet.

Die im soeben beschriebenen Herstellverfahren für Fusionsproteine verwendeten Organismen werden je nach Wirtsorganismus in dem Fachmann bekannter Weise angezogen bzw. gezüchtet. Mikroorganismen werden in der Regel in einem flüssigen Medium, das eine Kohlenstoffquelle meist in Form von Zuckern, eine Stickstoffquelle meist in Form von organischen Stickstoffquellen wie Hefeextrakt oder Salzen wie Ammoniumsulfat, Spurenelemente wie Eisen-, Mangan- und Magnesiumsalze sowie gegebenenfalls Vitamine enthält, bei Temperaturen zwischen 0 und 100 °C, bevorzugt zwischen 10 bis 60 °C unter Sauerstoffbegasung angezogen. Dabei kann der pH-Wert der Nährflüssigkeit auf einem festen Wert gehalten werden, das heißt während der Anzucht reguliert werden oder nicht. Die Anzucht kann "batch"-weise, "semi-batch"-weise oder kontinuierlich erfolgen. Nährstoffe können zu Beginn der Fermentation vorgelegt oder semikontinuierlich oder kontinuierlich nachgefüttert werden. Die Enzyme können nach dem in den Beispielen beschriebenen Verfahren aus den Organismen isoliert werden oder als Rohextrakt für die Reaktion verwendet werden.

Die erfindungsgemäß verwendeten Hydrophobine oder funktionelle, biologisch aktive Fragmente davon können mittels eines Verfahrens zur rekombinanten Herstellung hergestellt werden, wobei man einen Polypeptide-produzierenden Mikroorganismus kultiviert, gegebenenfalls die Expression der Proteine induziert und diese aus der Kultur isoliert. Die Proteine können so auch in großtechnischem Maßstab produziert werden, falls dies erwünscht ist. Der rekombinante Mikroorganismus kann nach bekannten Verfahren kultiviert und fermentiert werden. Bakterien können beispielsweise in TB- oder LB-Medium und bei einer Temperatur von 20 bis 40°C und einem pH-Wert von 6 bis 9 vermehrt werden. Im Einzelnen werden geeignete Kultivierungsbedingungen beispielsweise in T. Maniatis, E. F. Fritsch and J. Sambrook, Molecular Cloning : A Laboratory Manual, Cold Spring Harbor Laboratory, Cold Spring Harbor, NY (1989) beschrieben.

Die Fusionspartner erleichtern die Herstellung der Hydrophobine erheblich. Fusions-Hydrophobine werden mit deutlich besseren Ausbeuten produziert als Hydrophobine ohne Fusionspartner.

Die Zellen werden dann, falls die Proteine nicht in das Kulturmedium sezerniert werden, aufgeschlossen und das Produkt nach bekannten Proteinisolierungsverfahren aus dem Lysat gewonnen. Die Zellen können wahlweise durch hochfrequenten Ultraschall, durch hohen Druck, wie z. B. in einer French-Druckzelle, durch Osmolyse, durch Einwirkung von Detergenzien, lytischen Enzymen oder organischen Lösungsmitteln, durch Homogenisatoren oder durch Kombination mehrerer der aufgeführten Verfahren aufgeschlossen werden.

Eine Aufreinigung der Proteine kann mit bekannten, chromatographischen Verfah- ren erzielt werden, wie Molekularsieb-Chromatographie (Gelfiltration), wie Q- Sepharose-Chromatographie, Ionenaustausch-Chromatographie und hydrophobe Chromatographie, sowie mit anderen üblichen Verfahren wie Ultrafiltration, Kristallisation, Aussalzen, Dialyse und nativer Gelelektrophorese. Geeignete Verfahren werden beispielsweise in Cooper, F. G., Biochemische Arbeitsmethoden, Verlag Water de Gruyter, Berlin, New York oder in Scopes, R., Protein Purification, Springer Verlag, New York, Heidelberg, Berlin beschrieben.

Besonders vorteilhaft kann es sein, die Fusions-Hydrophobine zur Erleichterung der Isolierung und Reinigung mit speziellen Ankergruppen zu versehen, die an entsprechende komplementäre Gruppen an festen Trägern, insbesondere geeigneten Polymeren anbinden können. Derartige feste Träger können beispielsweise als Füllung für Chromatographiesäulen verwendet werden, und auf diese Art und Weise kann die Effizienz der Trennung in der Regel deutlich gesteigert werden. Solche Trennverfahren sind auch als Affinitätschromatographie bekannt. Zum Einbau der Ankergruppen kann man bei der Herstellung der Proteine Vektorsysteme oder Oligonukleotide verwenden, die die cDNA um bestimmte Nukleotidsequenzen verlängern und damit veränderte Proteine oder Fusionsproteine kodieren. Zur leichteren Reinigung umfassen die modifizierten Proteine als Anker fungierende sogenannte "Tags", wie beispielsweise die als Hexa-Histidin-Anker bekannte Modifikation. Mit Histidin-Ankern modifizierte Fusions-Hydro-phobine lassen sich beispielsweise unter Verwendung von Nickel-Sepharose als Säulenfüllung chromatographisch reinigen. Das Fusions-Hydrophobin kann anschließend mittels geeigneten Mitteln zum Eluieren, wie beispielsweise einer Imidazol-Lösung, wieder von der Säule eluiert werden.

In einem vereinfachten Reinigungsverfahren kann auf die chromatographische Reinigung verzichtet werden. Hierzu werden die Zellen zunächst mittels einer geeigneten Methode aus der Fermetationsbrühe abgetrennt, beispielsweise durch Mikrofiltration oder durch Zentrifugieren. Anschließend können die Zellen mittels geeigneter Methoden, beispielsweise mittels der bereits oben genannten Methoden, aufgeschlossen, und die Zelltrümmer von den Einschlusskörpern (inclusion bodies) getrennt werden. Letzteres kann vorteilhaft durch Zentrifugieren erfolgen. Schließlich können die Einschlusskörper in prinzipiell bekannter Art und Weise aufgeschlossen werden, um die Fusions - Hydrophobine freizusetzen. Dies kann beispielsweise durch Säuren, Basen und/oder Detergentien erfolgen. Die Einschlusskörper mit den erfindungsgemäß verwendeten Fusion-Hydrophobinen können in der Regel schon unter Verwendung von 0,1 m NaOH innerhalb von ca. 1 h vollständig gelöst werden. Die Reinheit der nach diesem vereinfachten Verfahren erhaltenen Fusions-Hydrophobine liegt in der Regel bei 60 bis 80 Gew. % bzgl. der Menge aller Proteine.

Die nach dem beschriebenen, vereinfachten Reinigungsverfahren erhaltenen Lösungen können ohne weitere Reinigung zur Ausführung dieser Erfindung eingesetzt werden. Die Fusions-Hydrophobine können aus den Lösungen aber auch als Feststoff isoliert werden. Dies kann beispielsweise in prinzipiell bekannter Art und Weise durch Gefrier- oder Sprühtrocknen erfolgen.

In einer bevorzugten Ausführungsform der Erfindung kann die Isolierung mittels Sprühtrocknen erfolgen. Das Sprühtrocknen kann mit der chromatographisch gereinigten Lösung vorgenommen werden, bevorzugt können aber auch die nach dem vereinfachten Reinigungsverfahren durch Aufbereitung der Einschlusskörper (inclusion bodies) erhaltenen Lösungen eingesetzt werden.

Zur Durchführung des Sprühtrocknens können die Lösungen ggf. neutralisiert werden. Ein pH-Bereich von 7 bis 9 hat sich als besonders vorteilhaft herausgestellt.

Weiterhin empfiehlt es sich im Regelfalle, die Ausgangslösungen etwas aufzukonzentrieren. Bewährt hat sich in der Ausgangslösung eine Feststoffkonzentration von bis zu 30 Gew. %. Ein Feststoffanteil von > 5% führt im Allgemeinen zu einem feinpulverigem Produkt. Anschließend kann die Lösung in prinzipiell bekannter Art und Weise sprühgetrocknet werden. Geeignete Apparaturen zum Sprühtrocknen sind kommerziell erhältlich. Die optimalen Sprühtrocknungsbedingungen variieren mit Gerätetyp und angestrebtem Durchsatz. Eingangstemperaturen von 130 bis 180°C und Ausgangstemperaturen von 50 bis 80°C haben sich bei Hydrophobinlösungen als günstig herausgestellt. Optional können zum Sprühtrocknen Hilfsstoffe wie beispielsweise Zucker, Mannitol, Dextran oder Maltodextrin eingesetzt werden. Bewährt hat sich eine Menge von 0 bis 30 Gew. %, bevorzugt 5 bis 20 Gew. % derartiger Hilfsstoffe bezüglich des Hydrophobins. Die wie beschrieben hergestellten Hydrophobine können sowohl direkt als Fusionsproteine als auch nach Abspaltung und Abtrennung des Fusionspartners als "reine" Hydrophobine verwendet werden.

Wenn eine Abtrennung des Fusionspartners vorgesehen ist, empfiehlt es sich eine potentielle Spaltstelle (spezifische Erkennungsstelle für Proteasen) in das Fusionsprotein zwischen Hydrophobinteil und Fusionspartnerteil einzubauen. Als Spaltstelle geeignet sind insbesondere solche Peptidsequenzen, die ansonsten weder im Hydrophobinteil noch im Fusionspartnerteil vorkommen, was sich mit bioinformatischen Tools leicht ermitteln lässt. Besonders geeignet sind beispielsweise BrCN-Spaltung an Methionin, oder durch Protease vermittelte Spaltlung mit Faktor Xa-, Enterokinase-, Thrombin oder TEV-Spaltung (Tobacca etch virus Protease).

Für die erfindungsgemäße Verwendung zur Textilwäsche können die grenzflächenaktiven, nicht-enzymatischen Proteine einerseits als eine Komponente eines Waschmittels verwendet und in dieser Form der Waschflotte zugegeben werden. Es ist aber auch möglich, das grenzflächenaktive, nicht-enzymatische Protein der Waschflotte separat zuzusetzen, und ein Waschmittel einzusetzen, welches frei von grenzflächenaktiven, nicht-enzymatischen Proteinen ist. Die separate Zugabe kann durch die Zugabe des Proteins in fester Form, als Lösung oder als geeignete Formulierung erfolgen. Selbstverständlich können beide Methoden der Zugabe auch kombiniert werden.

Die Menge des grenzflächenaktiven, nicht-enzymatischen Proteins in der Waschflotte wird vom Fachmann je nach dem gewünschten Effekt bestimmt. Bewährt hat sich im Regelfalle eine Menge von 0,05 bis 50 ppm, bevorzugt 0,1 bis 30 ppm, besonders bevorzugt 0,2 bis 20 ppm, ganz besonders bevorzugt 0,5 bis 10 ppm und beispielsweise 1 bis 6 ppm.

Gegenstand der Erfindung sind des weiteren Waschmittel für die Textilwäsche. Der Begriff "Waschmittel für die Textilwäsche" ist selbsterklärend und beschränkend zugleich. Erfindungsgemäßt werden die Waschmittel zum Waschen von Textilien in Form von Pulvern, Granulaten, Perlen, Pasten, Tabletten, Gelen oder Flüssigkeiten im Regelfalle in wässriger Lösung (Waschflotte) eingesetzt.

Die erfindungsgemäßen Waschmittel umfassen mindestens eine waschaktive Substanz sowie mindestens ein grenzflächenaktives, nicht-enzymatisches Protein.

Bei dem mindestens einen grenzflächenaktiven, nicht-enzymatischen Protein handelt es um ein Protein, welches durch die Eigenschaft charakterisiert ist, dass es nach dem Aufbringen auf eine Glasoberfläche bei Raumtemperatur eine Vergrößerung des Kontaktwinkeis eines Wassertropfen von mindestens 20°, verglichen mit dem Kontaktwinkel eines gleich großen Wassertropfens bei unbeschichteten Glasoberflächen, bewirkt, wobei es sich bei dem Protein um ein Hydrophobin handelt

Selbstverständlich können auch Gemische verschiedener Hyrophobine eingesetzt werden.

Die Hydrophobine können als "reines" Hydrophobin eingesetzt werden oder aber in Form der oben erwähnten Fusionsproteine. Bewährt zur Ausführung der vorliegenden Erfindung haben sich beispielweise Fusionsproteine des Typs yaad-Xa-dewA-his (SEQ ID NO: 20), yaad-Xa-rodA-his SEQ ID NO: 22) oder yaad-Xa-basf1-his (SEQ ID NO: 24). Besonders bewährt hat sich yaad-Xa-dewA-his (SEQ ID NO: 20) mit vollständigem yaad-Fusionspartner oder auch mit verkürztem Fusionspartner, wie beispielsweise yaad40-Xa-dewA-his (SEQ ID NO: 26).

Die Wirkung von Waschmitteln besteht aus einem relativ komplexen Zusammenspiel chemischer sowie physikalisch-chemischer Vorgänge. Waschmittel umfassen mindestens eine, im Regelfaile aber mehrere verschiedene waschaktive Substanzen, die zu einem optimalen Waschergebnis zusammenwirken. Als wesentliche waschaktive Komponenten von Waschmitteln sind insbesondere Tenside zu nennen, sowie weiterhin Gerüststoffe (Builder), Co-Builder, Bleichsysteme und Waschmittelenzyme. Weiterhin können typische Zusatzstoffe wie beispielsweise Duftstoffe, Korrosionsinhibitoren, Farbübertragungsinhibitoren, Schauminhibitoren oder optische Aufheller als Komponenten von Waschmitteln eingesetzt werden.

Bei Tensiden kann es sich um anionische, nichtionische, kationische oder um amphotere Tenside handeln.

Die erfindungsgemäßen Waschmittel umfassen mindestens eine waschaktive Substanz, die aus der Gruppe der Tenside, Builder, Co-Builder, Bleichsysteme und Waschmittelenzyme ausgewählt ist. Erfindungsgemäß enthalten die Waschmittel anionische und/oder nichtionische Tenside

Als nichtionische Tenside eignen sich dabei vor allem:
- Alkoxylierte C₈-C₂₂-Alkohole, wie Fettalkoholalkoxylate, Oxoalkoholalkoxylate und Guerbet-alkoholethoxylate: Die Alkoxylierung kann mit Ethylenoxid, Propylenoxid und/oder Butylenoxid erfolgen. Es können Blockcopolymorisate oder statistische Copolymere vorliegen. Pro mol Alkohol enthalten sie üblicherweise 2 bis 50 mol, vorzugsweise 3 bis 20 mol, mindestens eines Alkylenoxids. Bevorzugtes Alkylenoxid ist Ethylenoxid. Die Alkohole haben vorzugsweise 10 bis 18 Kohlenstoffatome.
- Alkylphenolalkoxylate, insbesondere Alkylphenolethoxylate, die C₆-C₁₄-Alkylketten und 5 bis 30 mol Alkylenoxid/mol enthalten.
- Alkylpolyglucoside, die C₆-C₂₂-, vorzugsweise C₁₀-C₁₈-Alkylketten und in der Regel 1 bis 20, vorzugsweise 1,1 bis 5, Glucosideinheiten enthalten.
- N-Alkylglucamide, Fettsäureamidalkoxylate. Fettsäurealkanolamidalkoxylate sowie Blockcopolymere aus Ethylenoxid. Propylenoxid und/oder Butylenoxid.

Geeignete anionische Tenside sind beispielsweise:
- Sulfate von (Fett)alkoholen mit 8 bis 22, vorzugsweise 10 bis 18, Kohlenstoffatomen, insbesondere C₉C₁₁-Alkoholsulfate, C₁₂C₁₄-Alkoholsulfate, C₁₂-C₁₈-Alkoholsulfate, Laurylsulfat, Cetylsulfat, Myristylsulfat, Palmitylsulfat, Stearylsulfat und Talgfettalkoholsulfat.
- Sulfatierte alkoxylierte C₈-C₂₂-Alkohole (Alkylethersulfate): Verbindungen dieser Art werden beispielsweise dadurch hergestellt, daß man zunächst einen C₈-C₂₂-, vorzugsweise einen C₁₀-C₁₈-Alkohol, z.B. einen Fettalkohol oder einen Oxoalkohol, alkoxyliert und das Alkoxylierungsprodukt anschließend sulfatiert. Für die Alkoxylierung verwendet man vorzugsweise Ethylenoxid.
- Lineare C₈-C₂₀-Alkylbenzolsulfonate (LAS), vorzugsweise lineare C₉-C₁₃-Alkylbenzolsulfonate und C₉-C₁₃-Alkyltoluolsulfonate.
- Alkansulfonate, insbesondere C₈-C₂₄-, vorzugsweise C₁₀-C₁₈-Alkansulfonate.
- Seifen, wie die Na- und K-Salze von C₈-C₂₄-Carbonsäuren.

Die anionischen Tenside werden dem Waschmittel vorzugsweise in Form von Salzen zugegeben. Geeignete Salze sind dabei z.B. Alkalimetallsalze, wie Natrium-, Kalium- und Lithiumsalze, und Ammoniumsalze, wie Hydroxyethylammonium-, Di(hydroxyethyl)ammonium- und Tri(hydroxyethyl)ammoniumsalze.

Beispiele für kationische Tenside sind:
- C₇-C₂₅-Alkylamine;
- N,N-Dimethyl-N-((C₂-C₄-hydroxy alkyl)(C₇-C₂₅-alkyl)ammoniumsalze;
- mit Alkylierungsmitteln quatemisierte Mono- und Di-(C₇-C₂₅-alkyl)dimethylammoniumverbindungen;
- Esterquats, insbesondere quaternäre veresterte Mono-, Di- und Trialkanolamine, die mit C₈-C₂₂-Carbonsäuren verestert sind;
- Imidazolinquats, insbesondere 1-Alkylimidazoliniumsalze der Formeln II oder III in denen die Variablen folgende Bedeutung haben:
   R³ C₁-C₂₅-Alkyl oder C₂-C₂₅-Alkenyl;
   R⁴ C₁-C₄-Alkyl oder Hydroxy-C₁-C₄-alkyl-;
   R⁵ C₁-C₄-Alkyl, Hydroxy-C₁-C₄-alkyl oder ein Rest R¹-(CO)-X-(CH₂)ₘ-(X:-0- oder -NH-; m: 2 oder 3),
   wobei mindestens ein Rest R³ C₇-C₂₂-Alkyl ist.

Beispiele amphoterer Tenside sind z.B. Alkylbetaine, Alkylamidbetaine, Aminopropinate, Aminoglycinate und amphotere Imidazoliumverbindungen.

Gerüststoffe (Builder, auch heterogene anorganische Builder, HAB, genannt) fungieren im Waschprozess zur Enthärtung des Wassers. Sie unterstützen die Waschwirkung durch ihre Alkalität sowie das Herauslösen von Ca- und Mg-Ionen aus Schmutz- bzw. Faserbrücken und fördern das Dispergieren von Pigmentschmutz in der Waschflotte.

Als anorganische Builder eignen sich insbesondere:
- Kristalline und amorphe Alumosilikate mit ionenaustauschenden Eigenschaften, wie vor allem Zeolithe: Verschiedene Typen von Zeolithen sind geeignet, insbesondere die Zeolithe A, X, B, P, MAP und HS in ihrer Na-Form oder in Formen, in denen Na teilweise gegen andere Kationen wie Li, K, Ca, Mg oder Ammonium ausgetauscht ist.
- Kristalline Silikate, wie insbesondere Disilikate und Schichtsilikate, z.B. δ- und β-Na₂Si₂O₅. Die Silikate können in Form ihrer Alkalimetall-, Erdalkalimetall- oder Ammoniumsalze eingesetzt werden, bevorzugt sind die Na-, Li- und Mg-Silikate.
- Amorphe Silikate, wie Natriummetasilikat und amorphes Disilikat.
- Carbonate und Hydrogencarbonate: Diese können in Form ihrer Alkalimetall-, Erd-alkalimetall- oder Ammoniumsalze eingesetzt werden. Bevorzugt sind Na-, Li- und Mg-Carbonate und -Hydrogencarbonate, insbesondere Natriumcarbonat und/oder Natriumhydrogencarbonat.
- Polyphosphate, wie Pentanatriumtriphosphat.

Cobuilder wirken unterstützend mit den Buildern zusammen, beispielsweise, indem sie als eine Art Speicher Ca- oder Mg-Ionen rascher als die Builder aufnehmen und danach an die Builder weitergeben. Außerdem können sie durch Adsorption an Kristallkeimen deren Wachstum verhindern.

Als organische Cobuilder eignen sich vor allem:
- Niedermolekulare Carbonsäuren, wie Citronensäure, hydrophob modifizierte Citronensäure, z. B. Agaricinsäure, Äpfelsäure, Weinsäure, Gluconsäure, Glutarsäure, Bernsteinsäure, Imidodibernsteinsäure, Oxydibernsteinsäure, Propantricarbonsäure, Butantetracarbonsäure, Cyclopentantetracarbonsäure, Alkyl- und Alkenylbernsteinsäuren und Aminopolycarbonsäuren, z.B. Nitrilotriessigsäure, β-Alanindiessigsäure, Ethylendiamintetraessigsäure, Serindiessigsäure, Isoserindiessigsäure, N-(2-Hydroxyethyl)imino-essigsäure, Ethylendiamindibernsteinsäure und Methyl- und Ethylglycindiessigsäure.
- Oligomere und polymere Carbonsäuren, wie Homopolymere von Acrylsäure und Asparaginsäure, Oligomaleinsäuren, Copolymere der Maleinsäure mit Acrylsäure, Methacrylsäure oder C₂-C₂₂-Olefinen, z.B. Isobuten oder langkettigen α-Olefinen, Vinyl-C₁-C₈-alkylether, Vinylacetat. Vinylpropionat, (Meth)Acrylsäureester von C₁-C₈-Alkoholen und Styrol. Bevorzugt sind die Homopolymere der Acrylsäure und Copolymere von Acrylsäure mit Maleinsäure. Die oligomeren und polymeren Carbonsäuren werden in Säureform oder als Natriumsalz eingesetzt.

Geeignete Bleichmittel sind beispielsweise Addukte von Wasserstoffperoxid an anorganische Salze, wie Natriumperborat-Monohydrat, Natriumperborat-Tetrahydrat und Natriumcarbonat-Perhydrat, und Percarbonsäuren, wie Phthalimidopercapronsäure.

Als Bleichaktivatoren eignen sich z.B. N,N,N',N'-Tetraacetylethylendiamin (TAED), Natrium-p-nonanoyloxybenzolsulfonat und N-Methylmorpholiniumacetonitrilmethylsulfat.

Vorzugsweise in Waschmitteln eingesetzte Enzyme sind Proteasen, Lipasen, Amylasen, Cellulasen, Oxidasen und Peroxidasen.

Als Farbübertragungsinhibitoren geeignet sind beispielsweise Homo-, Co- und Pfropfpolymere von 1-Vinylpyrrolidon, 1-Vinylimidazol, 4-Vinylpyridin-N-oxid, oder mit Chloressigsäure umgesetzte Homo- und Copolymere des 4-Vinylpyridins.

Die Art und Menge der verwendeten Komponenten wird vom Fachmann je nach dem gewünschten Einsatzzweck des Waschmittels bestimmt. So werden beispielsweise Bleichmittel üblicherweise in Vollwaschmitteln verwendet, nicht aber in Buntwaschmitteln. Nähere Einzelheiten zur Zusammensetzung von Waschmitteln und Komponenten von Waschmitteln sind beispielsweise in *"*Waschmittel" in Römpp Chemie-Lexikon, Online Ausgabe, Version 2.6, Georg-Thieme-Verlag, Stuttgart, New-York, Febr. 2005 oder in *"*Detergents" in Ullmann's Encyclopedia of Industrial Chemistry, 6th Edt., 2000, Eelectronic Release, Wiley-VCH-Verlag, Weinheim, 2000 *zu* finden.

Bevorzugte Tenside zur Ausführung der vorliegenden Erfindung sind anionische Tenside und/oder nichtionische Tenside.

Die als grenzflächenaktive, nicht-enzymatischen Proteine erfindungsgemäß eingesetzten Hydrophobine, lassen sich besonders vorteilhaft mit einer Kombination aus Linear-Alkylbenzolsulfonaten oder Fettalkoholsulfaten mit Alkylethersulfaten oder Alkylalkoxylaten einsetzen.

Besonders vorteilhaft lassen sich anionische und/oder nichtionische Tenside auf Basis von C₈-C₁₈-Alkoholen und/oder deren Alkoxylierungsprodukten, optional in Mischung mit weiteren Tensiden einsetzen. Bei den Alkoxyresten handelt es sich bevorzugt um solche, welche im Wesentlichen Ethylenoxideinheiten und/oder Propylenoxideinheiten, bevorzugt Ethylenoxideinheiten umfassen. Es kann sich beispielsweise um Reste von 1 bis 25 Ethylenoxideinheiten, bevorzugt 3 bis 20 und besonders bevorzugt 5 bis 15 Einheiten oder um Ethylenoxid- und Propylenoxideinheiten umfassende Reste handeln, wobei Letztere jeweils zumindest 50 mol %, bevorzugt 60 mol % Ethylenoxideinheiten bezogen auf die Gesamtzahl aller Alkoxyelnheiten umfassen sollten.

Beispiele bevorzugter Tenside umfassen alkoxylierte C₈-C₁₈-Alkohole, wie Fettalkoholalkoxylate, Oxoalkoholalkoxylate, Guerbetalkoholalkoxylate, Sulfate von C₈-C₁₈-Alkoholen, sulfatierte alkoxylierte C₈-C₁₈-Alkohole (Alkylethersulfate) oder lineare C₈-C₁₈-Alkylbenzolsulfonate (LAS), vorzugsweise lineare C₉-C₁₃-Alkyl-benzolsulfonate und C₉-C₁₃-Alkyltoluolsulfonate.

Besonders bevorzugt sind Alkoxylierungsprodukte von 2-Propytheptanol und Tridecanol und deren Sulfate.

Die Menge der grenzflächenaktiven, nicht enzymatischen Proteine im Waschmittel wird vom Fachmann je nach den gewünschten Eigenschaften des Waschmittels bemessen. Vorteilhaft wird die Menge hierbei so gewählt, dass bei ordnungsgemäßer Dosierung des Waschmittels die oben angegebenen Konzentrationen des grenzflächenaktiven, nicht-enzymatischen Proteins erhalten werden.

Bewährt hat sich eine Menge von 0,002 bis 2,5 Gew. % der grenzflächenaktiven, nicht-enzymatischen Proteine, bezogen auf die Gesamtmenge aller Komponenten des Waschmittels. Bevorzugt beträgt die Menge 0,01 bis 1,5 Gew. %, besonders bevorzugt 0,025 bis 1,0 Gew. %, ganz besonders bevorzugt 0,05 bis 0,5 Gew. % und beispielsweise 0,1 bis 0,3 Gew. %.

Die erfindungsgemäßen Waschmittel umfassen 0,01 bis 1,5 Gew.% Hydrophobine, 0,5 bis 40 Gew.% anionische und/oder nichtionische Tenside, sowie 59 bis 99,45 Gew.% weitere waschaktive Zusätze oder Formulierungshilfsmittel.

Bevorzugt können als Komponente (c) Lipasen und/oder amphophile Polymere, beispielsweise Ethylenoxid-Propylenoxid-Blockcopolymere eingesetzt werden.

Die erfindungsgemäßen Waschmittel können nach dem Fachmann prinzipiell bekannten Methoden hergestellt werden. Einzelheiten zu Herstellverfahren für Waschmittel sind beispielsweise in den oben zitierten Literaturstellen *"Römpp Chemie-Lexikon"* oder *"Ullmann's"* dargestellt.

Die grenzflächenaktiven, nicht-enzymatischen Proteine können zur Herstellung des Waschmittels als Lösung oder als Feststoff eingesetzt werden. Feste Proteine können ausgehend von Lösungen der Proteine mittels dem Fachmann bekannter Methoden, wie beispielsweise Sprühtrocknen oder Gefriertrocknen, gewonnen werden.

Bei der Herstellung der Waschmittel sollte darauf geachtet werden, dass die Temperaturbelastung der grenzflächenaktiven, nicht-enzymatischen Proteine nicht zu hoch ist. Die Grenze richtet sich selbstverständlich nach der Art des Proteins. Im Falle der Verwendung von Hydrophobinen hat es sich bewährt, eine Produkttemperatur von 120°C nicht zu überschreiten. Die Prozesstemperatur, also beispielsweise die Temperatur des Gasstromes in einem Sprühtrockner, kann selbstverständlich auch höher sein, sofern die Produkttemperatur die kritische Grenze nicht überschreitet.

Techniken zur schonenden Einarbeitung von Komponenten in Waschmittel sind dem Fachmann bekannt. Die Herstellung pulverförmiger Waschmittel kann beispielsweise erfolgen, indem man in einem ersten Schritt aus wässrigen Slurrys der thermisch stabilen Komponenten des Waschmittels mittels Sprühtrocknen ein Rohprodukt herstellt und dieses Rohprodukt in einem zweiten Schritt unter schonenden Bedingungen mit den thermisch empfindlichen Komponenten mischt. Es ist im Regelfalle empfehlenswert, die erfindungsgemäß eingesetzten grenzflächenaktiven, nicht-enzymatischen Proteine in diesem zweiten Schritt einzubringen, ohne dass die Erfindung darauf beschränkt sein soll.

Das erfindungsgemäße Verfahren zum Waschen von textilen Materialien umfasst mindestens die Schritte:
Befüllen einer Waschvorrichtung mit den zu waschenden textilen Materialien sowie mit einer wässrigen Waschflotte,
Einwirken von mechanischer Energie auf die Mischung aus textilen Materialien und Waschflotte,
Entfernen der wässrigen Waschflotte und optional Spülen der textilen Materialien, sowie
Trocknen der textilen Materialien.

Bei der eingesetzten Waschvorrichtung kann es sich um alle Arten von Waschmaschinen handeln. Der Begriff soll aber auch Gefäße umfassen, die tyischerweise bei der Handwäsche eingesetzt werden, wie beispielsweise Waschzuber oder Waschbecken. In Schritt (a) wird die Waschvorrichtung zunächst mit den Textilien und einer wässrigen Waschflotte befüllt, wobei es auf die Reihenfolge nicht ankommt.

Die Waschflotte umfasst in prinzipiell bekannter Art und Weise mindestens eine waschaktive Substanz. Erfindungsgemäß umfasst die wässrige Waschflotte mindestens ein grenzflächenaktives, nicht-enzymatisches Protein, welches durch die Eigenschaft charakterisiert ist, dass es nach dem Aufbringen auf eine Glasoberfläche bei Raumtemperatur eine Vergrößerung des Kontaktwinkels eines Wassertropfen von mindestens 20°, verglichen mit dem Kontaktwinkel eines gleich großen Wassertropfen mit der unbehandelten Glasoberfläche, bewirkt, wobei es sich bei dem Protein um ein Hydrophobin handelt. Bevorzugte Proteine wurden bereits genannt. Die Zugabe der grenzflächenaktiven, nicht-enzymatischen Proteine kann über das Waschmittel vorgenommen werden, oder sie kann auch separat erfolgen. Sie erfolgt bevorzugt zu Beginn des Waschganges, aber sie kann selbstverständlich auch zu einem späteren Zeitpunkt vorgenommen werden.

Der Waschvorgang wird in Verfahrensschritt (b) in bekannter Art und Weise durch die Einwirkung von mechanischer Energie auf die Mischung aus textilen Materialien und Waschflotte unterstützt. Mechanische Energie kann durch Waschmaschinen eingebracht werden, z.B. durch rotierende Trommeln, oder im Falle der Handwäsche durch die Hände und/oder sonstige Hilfsmittel.

Die Temperatur im Zuge des Waschvorganges wird vom Fachmann je nach den Gegebenheiten gewählt. Beispielsweise kann die Temperatur 5,10,15,20, 25, 30, 35, 40, 45, 50, 55, 60, 65 70, 75, 80, 85, 90, 95 oder 100°C betragen. Die besonderen Vorteile der Erfindung kommen aber ganz besonders bei der Wäsche bei mittleren oder tiefen Temperaturen zum Tragen. In einer bevorzugten Ausführungsform der Erfindung nimmt man den Waschvorgang bei einer Temperatur von nicht mehr als 60°C, insbesondere bei nicht mehr als 50°C vor. Ein besonders vorteilhafter Temperaturbereich zur Ausführung des erfindungsgemäßen Waschverfahrens ist 5 bis 45°C, ganz besonders bevorzugt sind 15 bis 35°C und beispielsweise 20 bis 30°C.

Die Konzentration der grenzflächenaktiven, nicht-enzymatischen Proteine im Zuge des Waschvorganges wird vom Fachmann gewählt. Bevorzugte Konzentrationsbereiche wurden bereits oben genannt.

Falls die Zugabe über die erfindungsgemäßen Waschmittel erfolgt, so werden diese üblicherweise in einer Menge von 0,05 bis 25 g/l, bevorzugt 0,25 bis 15 g/l, besonders bevorzugt 0.5 bis 10 g/l, ganz besonders bevorzugt 1 bis 6 g/l und beispielsweise 1,5 bis 4 g/l, jeweils bezogen auf die Waschflotte, eingesetzt.

Nach dem eigentlichen Waschvorgang wird die Waschflotte in prinzipiell bekannter Art und Weise entfernt. Im Regelfalle werden die textilen Materialien anschließend durch einen oder mehrere Spülvorgänge gespült und schließlich getrocknet (Verfahrensschritte (d) und (e)). Beim Spülen können Weichspüler als Zusatz verwendet werden.

Das erfindungsgemäße Verfahren eignet sich zur Reinigung von allen Arten von textilen Materialien. Hierbei kann es sich um Textilfasern, textile Halb- und Fertigfabrikate und daraus hergestellte Fertigwaren handeln. Hierbei kann es sich um übliche Textilien zur Bekleidung handeln, aber auch um Heimtextilien wie beispielsweise Teppiche, Gardinen. Tischdecken sowie technischen Zwecken dienende textile Gebilde. Dazu gehören auch ungeformte Gebilde wie beispielsweise Flocken, linienförmige Gebilde wie Bindfäden, Fäden, Garne, Leinen, Schnüre, Seile, Zwirne sowie Körpergebilde wie beispielsweise Filze, Gewebe, Gewirke, Vliesstoffe und Watten. Textile Materialien können aus Materialien natürlichen Ursprungs bestehen, wie beispielsweise Baumwolle, Wolle oder Flachs oder aus synthetischen Materialien wie Polyacrylnitril, Polyamid, oder Polyester. Selbstverständlich kann es sich auch um Mischgewebe handeln, wie beispielsweise Baumwolle/Polyester oder Baumwolle/Polyamid.

Die folgenden Beispiele sollen die Erfindung näher erläutern:

### Teil A:

Herstellung und Test erfindungsgemäß verwendeter Hydrophobine

### Beispiel 1

### Vorarbeiten für die Klonierung von yaad-His₆/ yaaE-His₆

Mit Hilfe der Oligonukleotide Hal570 und Hal571 (Hal 572/ Hal 573) wurde eine Polymerase Kettenreaktion durchgeführt. Als Template DNA wurde genomische DNA des Bakteriums Bacillus subtilis verwendet. Das erhaltene PCR Fragment enthielt die codierende Sequenz des Gens yaaD / yaaE aus Bacillus subtilis, und an den Enden je eine NcoI bzw. BglII Restriktionsschnittstelle. Das PCR Fragment wurde gereinigt und mit den Restriktionsendonukleasen NcoI und BglII geschnitten. Dieses DNA Fragment wurde als Insert verwendet, und in den zuvor mit den Restriktionsendonukleasen NcoI und BglII linearisierten Vektor pQE60 der Firma Qiagen kloniert. Die so enstandenen Vektoren pQE60YAAD#2 / pQE60YaaE#5 können zur Expression von Proteinen bestehend aus, YAAD::HIS₆ bzw. YAAE::HIS₆ verwendet werden.
Hal570: gcgcgcccatggctcaaacaggtactga
Hal571: gcagatctccagccgcgttcttgcatac
Hal572: ggccatgggattaacaataggtgtactagg
Hal573: gcagatcttacaagtgccttttgcttatattcc

### Beispiel 2

### Klonierung von yaad-Hydrophobin DewA-His₆

Mit Hilfe der Oligonukleotide KaM 416 und KaM 417 wurde eine Polymerase Kettenreaktion durchgeführt. Als Template DNA wurde genomische DNA des Schimmelpilzes Aspergillus nidulans verwendet. Das erhaltene PCR Fragment enthielt die codierende Sequenz des Hydrophobin Gens dewA und einer N-Terminalen FaktorXa Proteinase Schnittstelle. Das PCR Fragment wurde gereinigt und mit der Restriktionsendonuklease BamHI geschnitten. Dieses DNA Fragment wurde als Insert verwendet, und in den zuvor mit der Restriktionsendonuklease BglII linearisierten Vektor pQE60YAAD#2 kloniert.

Der so enstandene Vektor #508 kann zur Expressions eines Fusionsproteins bestehend aus, YAAD::Xa::dewA::HIS₆ verwendet werden.
KaM416: GCAGCCCATCAGGGATCCCTCAGCCTTGGTACCAGCGC

### Beispiel 3

### Klonierung von yaad-Hydrophobin RodA-His₆

Die Klonierung des Plasmids #513 erfolgte analog zu Plasmid #508 unter Verwendung der Oligonukleotide KaM 434 und KaM 435.

### KaM434: GCTAAGCGGATCCATTGAAGGCCGCATGAAGTTCTCCATTGCTGC KaM435: CCAATGGGGATCCGAGGATGGAGCCAAGGG

### Beispiel 4

### Klonierung von yaad-Hydrophobin HypA-His₆

### Klonierung HypA in pQE60 (#522)

Mit den Oligonukleotiden KaM449/KaM450 wurde eine PCR durchgeführt. Als Template DNA wurde das Plasmid HypA in PCR2.1, hergestellt von der Firma Nadicom, verwendet. Das erhaltene Fragment enthielt die codierende Sequenz des Hydrophobin HypA Gens ohne start und Stop codon. Das PCR Fragment wurde über Gelelektrophorese aufgereinigt und mit den Restriktionsendonucleasen NcoI und BamHI geschnitten. Dieses Fragment wurde als Insert verwendet und in den zuvor mit NcoI und Bglil geschnittenen Vektor pQE60 ligiert.
KaM449: GTTACCCCATGGCGATCTCTCGCGTCCTTGTCGCT
KaM450: GCCTGAGGATCCGAGGTTGACATTGACAGGAGAGC

### Klonierung HypA in pQE60+YAAD (#523)

Mit den Oligonukleotiden KaM451/KaM452 wurde eine PCR durchgeführt. Als Template DNA wurde das Plasmid HypA in pCR2.1, hergestellt von der Firma Nadicom, verwendet. Das erhaltene Fragment enthielt die codierende Sequenz des Hydrophobin HypA Gens ohne start und Stop codon. Das PCR Fragment wurde über Gelelektrophorese aufgereinigt und mit den Restriktionsendonucleasen BglII und BamHI geschnitten. Dieses Fragment wurde als Insert verwendet und in den zuvor mit BglII geschnittenen Vektor pQE60+YAAD ligiert.
KaM451: CGTAGTAGATCTATGATCTCTCGCGTCCTTGTCGCTGC
KaM452: CGACTAGGATCCGAGGTTGACATTGACAGGAGAGC

### Beispiel 5

### Klonierung von yaad-Hydrophobin HypA-His₆

### Klonierung HypB in pQE60 (#524)

Mit den Oligonukleotiden KaM453/KaM454 wurde eine PCR durchgeführt. Als Template DNA wurde das Plasmid HypB in puC19, hergestellt von der Firma Nadicom, verwendet. Das erhaltene Fragment enthielt die codierende Sequenz des Hydrophobin HypB Gens ohne start und Stop codon. Das PCR Fragment wurde über Gelelektrophorese aufgereinigt und mit den Restriktionsendonucleasen NcoI und BamHI geschnitten. Dieses Fragment wurde als Insert verwendet und in den zuvor mit NcoI und BglII geschnittenen Vektor pQE60 ligiert.
KaM453: GCTTATCCATGGCGGTCAGCACGTTCATCACTGTCG
KaM454: GCTATAGGATCCCACATTGGCATTAATGGGAGTGC

### Klonierung HypB in pQE60+YAAD (#525)

Mit den Oligonukleotiden KaM455/KaM456 wurde eine PCR durchgeführt. Als Template DNA wurde das Plasmid HypB in puC19, hergestellt von der Firma Nadicom, verwendet. Das erhaltene Fragment enthielt die codierende Sequenz des Hydrophobin HypB Gens ohne start und Stop codon. Das PCR Fragment wurde über Geielektrophorese aufgereinigt und mit den Restriktionsendonucleasen BglII und BamHI geschnitten. Dieses Fragment wurde als Insert verwendet und in den zuvor mit BglII geschnittenen Vektor pQE60+YAAD ligiert.
KaM455: GCTAACAGATCTATGGTCAGCACGTTCATCACTGTC
KaM456: CTATGAGGATCCCACATTGGCATTAATGGGAGTGC

### Beispiel 6

### Klonierung von yaad-Hydrophobin BASF1-His₆

Die Klonierung des Plasmids #507 erfolgte analog zu Plasmid #508 unter Verwendung der Oligonukleotide KaM 417 und KaM 418.
Als Template DNA wurde ein künstlich synthetisierte DNA Sequenz - Hydrophobin BASF1 -eingesetzt (siehe Anhang).
KaM417:CCCGTAGCTAGTGGATCCATTGAAGGCCGCAT-GAAGTTCTCCGTCTCCGC
KaM418: CTGCCATTCAGGGGATCCCATATGGAGGAGGGAGACAG

### Beispiel 7

### Klonierung von yaad-Hydrophobin BASF2-His₆

Die Klonierung des Plasmids #506 erfolgte analog zu Plasmid #508 unter Verwendung der Oligonukleotide KaM 417 und KaM 418.
Als Template DNA wurde ein künstlich synthetisierte DNA Sequenz - Hydrophobin BASF2 -eingesetzt (siehe Anhang).
KäM417:CCCGTAGCTAGTGGATCCATTGAAGGCCGCAT-GAAGTTCTCCGTCTCCGC
KaM418: CTGCCATTCAGGGGATCCCATATGGAGGAGGGAGACAG

### Beispiel 8

### Klonierung von yaad-Hydrophobin SC3-His₆

Die Klonierung des Plasmids #526 erfolgte analog zu Plasmid #508 unter Verwendung der Oligonukleotide KaM464 und KaM465.
Als Template DNA wurde cDNA von Schyzophyllum commune eingesetzt (siehe Anhang).
KaM464: CGTTAAGGATCCGAGGATGTTGATGGGGGTGC
KaM465: GCTAACAGATCTATGTTCGCCCGTCTCCCCGTCGT

### Beispiel 9

### Fermentation des rekombinanten E.coli Stammes yaad-Hydrophobin DewA-His₆

Inokulation von 3ml LB Flüssigmedium mit einem yaad-Hydrophobin DewA-His₆ exprimierenden E.coli Stamm in 15ml Greiner Röhrchen. Inkubation für 8h bei 37°C auf einem Schüttler mit 200 UpM. Je 2 11 Erlenmeyer Kolben mit Schikanen und 250ml LB Medium (+ 100µg/ml Ampicillin) werden mit jeweils 1 ml der Vorkultur angeimpft und 9h bei 37°C auf einem Schüttler mit 180 UpM inkubiert.
13.51 LB-Medium (+100µg/ml Ampicillin) in einem 201 Fermenter mit 0,51 Vorkultur (OD600nm 1:10 gegen H₂O gemessen) animpfen. Bei einer OD₆₀ₙₘ von ∼3.5 Zugabe von 140ml 100mM IPTG. Nach 3h Fermenter auf 10°C abkühlen und Fermentationsbrühe abzentrifugieren. Zellpellet zur weiteren Aufreinigung verwenden.

### Beispiel 10

### Reinigung des rekombinanten Hydrohobin-Fusionsproteins

### (Reinigung von Hydrophobin-Fusionsproteinen, die ein C-terminales His6-tag besitzen)

100 g Zellpellet (100 - 500 mg Hydrophobin) werden mit 50 mM Natriumphosphatpuffer, pH 7,5 auf 200 ml Gesamtvolumen aufgefüllt und resuspendiert. Die Suspension wird mit einem Ultraturrax Typ T25 (Janke und Kunkel; IKA-Labortechnik) für 10 Minuten behandelt und anschliessend für 1 Stunde bei Raumtemperatur mit 500 Einheiten Benzonase (Merck, Darmstadt; Best.-Nr. 1.01697.0001) zum Abbau der Nukleinsäuren inkubiert. Vor dem Zellaufschluss wird mit einer Glaskartusche (P1) filtriert. Zum Zellaufschluß und für das Scheren der restlichen genomischen DNA werden zwei Homogenisatorläufe bei 1.500 bar durchgeführt (Microfluidizer M-110EH; Microfluidics Corp.). Das Homogenisat wird zentrifugiert (Sorvall RC-5B, GSA-Rotor, 250 ml Zentrifugenbecher, 60 Minuten, 4°C, 12.000 Upm, 23.000 g), der Überstand auf Eis gestellt und das Pellet in 100 ml Natriumphosphatpuffer, pH 7,5 resuspendiert. Zentrifugation und Resuspendieren werden dreimal wiederholt, wobei der Natriumphosphatpuffer bei der dritten Wiederholung 1 % SDS enthält. Nach der Resuspension wird für eine Stunde gerührt und eine abschliessende Zentrifugation durchgeführt (Sorvall RC-5B, GSA-Rotor, 250 ml Zentrifugenbecher, 60 Minuten, 4°C, 12.000 Upm, 23.000 g). Gemäß SDS-PAGE Analyse ist das Hydrophobin nach der abschliessenden Zentrifugation im Überstand enthalten (Abbildung 1). Die Versuche zeigen, dass das Hydrophobin wahrscheinlich in Form von Einschlusskörpern in den entsprechenden E.coli Zellen enthalten ist. 50 ml des Hydrophobin-enthaltenden Überstandes werden auf eine 50 ml Nickel-Sepharose High Performance 17-5268-02 Säule aufgetragen (Amersham), die mit 50 mM Tris-Cl pH 8,0 Puffer äquilibriert wurde. Die Säule wird mit 50 mM Tris-CI pH 8,0 Puffer gewaschen und das Hydrophobin anschliessend mit 50 mM Tris-Cl pH 8,0 Puffer, der 200 mM Imidazol enthält, eluiert. Zur Entfernung des Imidazols wird die Lösung gegen 50 mM Tris-CI pH 8,0 Puffer dialysiert.

Abbildung 1 zeigt die Reinigung des hergestellten Hydrophobins:

| | |
|---|---|
| Spur 1: | Auftrag Nickel-Sepharose Säule (1:10 Verdünnung) |
| Spur 2: | Durchlauf = Eluat Waschschritt |
| Spuren 3 - 5: | OD 280 Maxima der Elutionsfraktionen |

Das Hydrophobin der Abbildung 1 besitzt ein Molekulargewicht von ca. 53 kD. Die kleineren Banden repräsentieren zum Teil Abbauprodukte des Hydrophobins.

### Beispiel 11

### Anwendungstechnische Prüfung; Charakterisierung des Hydrophobins durch Kontaktwinkeländerung eines Wassertropfens auf Glas

### Substrat:

### Glas (Fensterglas, Süddeutsche Glas, Mannheim)

Es wurde das Fusions-Hydrophobin aus Beispiel 10 verwendet.

Konzentration Hydrophobin: 100 µg/mL in wässriger Lösung; Zusatz: 50 mM Na-Acetat pH 4 + 0,1 % Polyoxyethylen(20)-sorbitanmonolaureat (Tween^{®} 20).
- Inkubation von Glasplättchen über Nacht (Temperatur 80°C), danach Beschichtung waschen in destilliertem Wasser,
- danach Inkubation 10min / 80°C / 1% Natrium-Dodecylsulfat (SDS) -Lösung in dest. Wasser,
- Waschen in dest. Wasser

Die Proben werden an der Luft getrocknet und der Kontaktwinkel (in Grad) eines Tropfens von 5 µl Wasser bei Raumtemperatur bestimmt.

Die Kontaktwinkelmessung wurde auf einem Gerät Dataphysics Contact Angle System OCA 15+, Software SCA 20.2.0. (November 2002) bestimmt. Die Messung erfolgte gemäss den Herstellerangaben.

Unbehandeltes Glas ergab einen Kontaktwinkel von 30 ± 5°; eine Beschichtung mit dem funktionellen Hydrophobin gemäss Beispiel 8 (yaad-dewA-his₆) ergab Kontaktwinkel von 75 ± 5°.

### Teil B:

### Verwendung grenzflächenaktiver, nicht-enzymatischer Proteine zur Textilwäsche

Allgemeine Versuchsbeschreibung:

Zur Prüfung der Wirkung wurden Waschversuche in einer kommerziell erhältlichen Testvorrichtung (Launder-o-meter, Fa. Atlas, USA) durchgeführt. Es wurden jeweils Versuche mit und ohne Zusatz des Proteins zu der Waschflotte durchgeführt

Für die Tests wurden kommerziell erhältliche und selbst hergestellte Testgewebe eingesetzt.

| Nr. | Typ | Beschreibung | Quelle |
|---|---|---|---|
| 1 | WFK 10 D | Sebum-Pigment-Schmutz auf Baumwolle | WfK Testgewebe GmbH, Brüggen-Bracht, Deutschland |
| 2 | WFK 10 PF | Pflanzenfett-Pigment-Schmutz auf Baumwolle | WfK Testgewebe GmbH, Brüggen-Bracht, Deutschland |
| 3 | CFT-CS 32 | Sebum-Schmutz auf Baumwolle | Center for Testmaterials B.V., Vlaardingen, Niederlande |
| 4 | EPMA 118 | Sebum-Pigment-Schmutz auf Baumwolle | EMPA Testmaterials, St. Gallen, Schweiz |
| 5 | CFT-CS10 | Gefärbtes Butterfett auf Baumwolle | Center for Testmaterials, B.V. Vlaardingen, Niederlande |
| 6 | CFT-CS62 | Gefärbtes Schweineschmalz auf Baumwolle | Center for Testmaterials, B.V. Vlaardingen, Niederlande |
| 7 | - | Gefärbtes Triolein auf Baumwolle | eigene Herstellung |
| 8 | - | Gefärbtes Olivenöl auf Baumwolle | eigene Herstellung |

### Durchführung der Waschtests:

Von den genannten Testgeweben wurden jeweils Stücke von 30 x 30 mm ausgeschnitten und auf gestrickte ungefärbte gebleichte Baumwolle aufgenäht.

Im Falle der käuflichen Testgewebe wurden jeweils 2 Streifen (50 mm x 200 mm) mit je 4 (bei Geweben 1-4) bzw. je 2 (im Falle der Gewebe 5 und 6) verschiedenen aufgenähten Testgeweben zusammen mit 5 g weißem Baumwolle/Polyester-Mischgewebe unter den unten angegebenen Bedingungen gewaschen.

Im Falle der selbst hergestellten Testgewebe wurden je 2 Flecken mit 0,1 g gefärbtem Fett bzw. Öl auf einem Baumwollstreifen (50 mm x 200 mm gestrickte ungefärbte gebleichte Baumwolle) aufgetropft und 30 min bei 50°C behandelt. Zur Anfärbung wurde Sudanrot verwendet.

Nach der Wäsche wurde das Gewebe in 250 ml Leitungswasser 5 Minuten gespült und anschließend getrocknet.

Die Bewertung der Waschwirkung erfolgte durch Remissionsmessungen bei 420 nm vor und nach der Wäsche.

Es wurde jeweils ein Versuch mit Zusatz von grenzflächenaktiven, nicht-enzymatischen Proteinen durchgeführt und zu Vergleichsbedingungen ein Versuch ohne einen solchen Zusatz aber ansonsten unter exakt gleichen Bedingungen.

Die in den Ergebnistabellen aufgeführten Prozentsätze geben die Steigerung der Waschwirkung im Versuch mit Proteinzusatz im Vergleich zum Versuch ohne Proteinzusatz wieder, berechnet gemäß folgender Formel: $Steigerung Waschwirkung \left[%\right] = \left({I}_{E}-{I}_{0 ⁢ E}\right) / \left({I}_{weiss}-{I}_{A}\right) * 100$

I_{E} bedeutet hierbei jeweils die Remission des Testgewebes nach, I_{A} die Remission vor Durchführung der Testwäsche. 0 kennzeichnet den Vergleichversuch ohne erfindungsgemäßen Zusatz von Proteinen. I_{weiss} kennzeichnet die Remission der reinen Gewebe ohne Anschmutzung.

Die Wiederablagerung von Schmutz wurde entsprechend durch Vergleich der Remission des reinen, weißen Gewebes ohne Verschmutzungen vor der Wäsche und nach der Wäsche beurteilt, jeweils für den Versuch ohne Zusatz und mit Zusatz der Proteine.

### Beispiel 12:

| Versuchsparameter: | |
|---|---|
| Eingesetztes Protein | Hydrophobin-Fusionsprotein yaad-Xa-dew A-his (SEQ ID NO: 19) |
| Konzentration des Proteins: | Siehe Tabelle 1 |
| Waschmittel | Kommerziell erhältliches Pulverwaschmittel (White Cat, China, 2003) |
| Menge Waschflotte | 250 ml pro Büchse |
| Dosierung des Waschmittels | 2,0 g/l |
| Flottenverhältnis | 20:1 |
| Wasserhärte | 2,5 mmol/l (Molverhältnis Ca:Mg = 3:1) |
| Waschtemperatur | 25°C |
| Waschdauer | 30 Minuten |

Das Protein wurde als verdünnte, wässrige Lösung zugegeben. Die Testwäsche wurde gemäß der oben angegebenen allgemeinen Beschreibung durchgeführt und ausgewertet. Die Ergebnisse sind in Tabelle 1 zusammengefasst:

### Beispiel 13:

| Versuchsparameter: | |
|---|---|
| Eingesetztes Protein | Hydrophobin-Fusionsprotein yaad-Xa-dew A-his (SEQ ID NO: 19) |
| Konzentration des Proteins: | Siehe Tabelle 1 |
| Waschmittel | Kommerziell erhältliches Pulverwaschmittel (Ariel, China, 2004, Fa. Procter & Gamble) |
| Menge Waschflotte | 250 ml pro Büchse |
| Dosierung des Waschmittels | 2,0 g/l |
| Flottenverhältnis | 20:1 |
| Wasserhärte | 2,5 mmol/l (Molverhältnis Ca: Mg = 3:1) |
| Waschtemperatur | 25°C |
| Waschdauer | 30 Minuten |

Die Testwäsche wurde gemäß der oben angegebenen allgemeinen Beschreibung durchgeführt und ausgewertet. Die Ergebnisse sind in Tabelle 1 zusammengefasst:

**Tabelle 1: Ergebnisse der Testwäsche**

| Beispiel | Testgewebe Nr. | Dosierung Protein [mg/l] | Steigerung der Waschwirkung [%] |
|---|---|---|---|
| 12-1 | 1 | 2,3 | 1,2 |
| 12-2 | 1 | 5,3 | 3,8 |
| 12-3 | 2 | 2,3 | 4,9 |
| 12-4 | 2 | 5,3 | 0,9 |
| 12-5 | 3 | 2,3 | 1,2 |
| 12-6 | 3 | 5,3 | 2,0 |
| 12-7 | 4 | 2,3 | 2,7 |
| 12-8 | 4 | 5,3 | 1,5 |
| | | | |
| 13-1 | 1 | 2,5 | 2,9 |
| 13-2 | 1 | 5,0 | 5,5 |
| 13-3 | 2 | 2,5 | 4,9 |
| 13-4 | 2 | 5,0 | 4,8 |
| 13-5 | 3 | 2,5 | 1,6 |
| 13-6 | 3 | 5,0 | 0,9 |
| 13-7 | 4 | 2,5 | 2,2 |
| 13-8 | 4 | 5,0 | 2,2 |

Bei allen Versuchen wurde eine deutliche Steigerung der Waschwirkung erzielt.

### Beispiel 14:

Für den folgenden Waschversuch wurde jeweils eine Modellformulierung für ein Waschmittel aus einem anionischen Tensid, einem nichtionischen Tensid sowie einem Builder eingesetzt.

### Versuchsparameter:

| | |
|---|---|
| Eingesetztes Protein | Hydrophobin-Fusionsprotein yaad40-Xa-dew A-his (SEQ ID NO: 26) |
| Konzentration des Proteins: | Siehe Tabelle 2 |
| | |
| anionisches Tensid | 400 ppm Na-C_{12/14}-Fettalkoholsulfat |
| nichtionisches Cotensid | jeweils 30 ppm eines C_{13/15}-Oxoalkoholethoxylates, Art des Alkoxylatrestes siehe Tabelle 2 |
| Builder | 250 ppm Natriumcarbonat |
| | |
| Menge Waschflotte | 250 ml pro Büchse |
| Flottenverhältnis | 20:1 |
| Wasserhärte | 2,5 mmol/l (Molverhältnis Ca: Mg = 3:1) |
| Waschtemperatur | 25°C |
| Waschdauer | 30 Minuten |

Die Testwäsche wurde gemäß der oben angegebenen allgemeinen Beschreibung durchgeführt und ausgewertet. Die Ergebnisse sind in Tabelle 2 zusammengefasst.

**Tabelle 2: Ergebnisse der Testwäsche**

| Beispiel | Test- gewebe- Nr. | Cotensid | Dosierung Protein [ppm] | Steigerung der Waschwirkung |
|---|---|---|---|---|
| 14-1 | 5 | C13/15-Oxoalkoholethoxylat mit 7 EO | 5,0 | 0,6 % |
| 14-2 | 6 | C13/15-Oxoalkoholethoxylat mit 7 EO | 5,0 | 1,1 % |
| 14-3 | 5 | C13/15-Oxoalkoholethoxylat mit 14 EO/6 PO | 5,0 | 4,1 % |
| 14-4 | 6 | C13/15-Oxoalkoholethoxylat mit 14 EO/6 PO | 5,0 | 1,7% |

| | | | | |
|---|---|---|---|---|
| EO = Ethylenoxid, PO = Propylenoxid | | | | |

### Beispiel 15:

Für den folgenden Waschversuch wurde jeweils eine Modellformulierung für ein Waschmittel aus einem anionischen Tensid, einem nichtionischen Tensid sowie einem Builder eingesetzt.

### Versuchsparameter:

| | |
|---|---|
| Eingesetzte Proteine | Protein A: |
| | Hydrophobin-Fusionsprotein yaad-Xa-dew A-his (SEQ ID NO: 19) |
| | Protein B: |
| | Hydrophobin-Fusionsprotein yaad40-Xa-dew A-his (SEQ ID NO: 26) |
| Konzentration des Proteins: | siehe Tabelle 3 |
| | |
| anionisches Tensid | 400 ppm Na-n-Dodecylbenzolsulfonat |
| Cotensid | jeweils 30 ppm, Art siehe Tabelle 3 |
| Builder | 250 ppm Natriumcarbonat |
| | |
| Menge Waschflotte | 250 ml pro Büchse |
| Flottenverhältnis | 20:1 |
| Wasserhärte | 2,5 mmol/l (Molverhältnis Ca: Mg = 3:1) |
| Waschtemperatur | 25°C |
| Waschdauer | 30 Minuten |

Die Testwäsche wurde gemäß der oben angegebenen allgemeinen Beschreibung durchgeführt und ausgewertet. Die Ergebnisse sind in Tabelle 3 zusammengefasst.

**Tabelle 3: Ergebnisse der Testwäsche**

| Beispiel | Test- gewebe Nr. | Cotensid | Protein | | Steigerung der Waschwirkung | Reduktion Wiederablagerung |
|---|---|---|---|---|---|---|
| | | | Art | Menge [ppm] | | |
| 15-1 | 7 | C13/15-Oxoalkoholethoxylat mit 7 EO | A | 5 | 1,5 % | 15% |
| 15-2 | 7 | Alkylethersulfat: C13/15-Oxoalkoholethoxylat mit 7 EO, sulfatiert, Na-Salz | B | 5 | 2,1 % | 54% |
| 15-3 | 8 | C13/15-Oxoalkoholethoxylat mit 7 EO | A | 5 | 0,9% | 0 % |
| 15-4 | 8 | Alkylethersulfat: C13/15-Oxoalkoholethoxylat mit 7 EO, sulfatiert, Na-Salz | B | 5 | 3,6 % | 40 % |

| | | | | | | |
|---|---|---|---|---|---|---|
| EO = Ethylenoxid, PO = Propylenoxid | | | | | | |

Bei allen Versuchen wurde jeweils eine Steigerung der Waschwirkung erzielt. Das Fusions-Hydrophobin mit einem verkürzten yaad-Fusionspartner (B) (40 Aminosäuren) erreichte jeweils bessere Ergebnisse als das Fusions-Hydrophobin (A) mit einem vollständigen yaad-Fusionspartner (294 Aminosäuren).
Zuordnung der Sequenznamen zu DNA- und Polypeptidsequenzen im Sequenzprotokoll

| | |
|---|---|
| dewA DNA- und Polypeptidsequenz | SEQ ID NO: 1 |
| dewA Polypeptidsequenz | SEQ ID NO: 2 |
| rodA DNA- und Polypeptidsequenz | SEQ ID NO: 3 |
| rodA Polypeptidsequenz | SEQ ID NO: 4 |
| hypA DNA- und Polypeptidsequenz | SEQ ID NO: 5 |
| hypA Polypeptidsequenz | SEQ ID NO: 6 |
| hypB DNA- und Polypeptidsequenz | SEQ ID NO: 7 |
| hypB Polypeptidsequenz | SEQ ID NO: 8 |
| sc3 DNA- und Polypeptidsequenz | SEQ ID NO: 9 |
| sc3 Polypeptidsequenz | SEQ ID NO: 10 |
| basf1 DNA- und Polypeptidsequenz | SEQ ID NO: 11 |
| basf1 Polypeptidsequenz | SEQ ID NO: 12 |
| basf2 DNA- und Polypeptidsequenz | SEQ ID NO: 13 |
| basf2 Polypeptidsequenz | SEQ ID NO: 14 |
| yaad DNA- und Polypeptidsequenz | SEQ ID NO: 15 |
| yaad Polypeptidsequenz | SEQ ID NO: 16 |
| yaae DNA- und Polypeptidsequenz | SEQ ID NO: 17 |
| yaae Polypeptidsequenz | SEQ ID NO: 18 |
| yaad-Xa-dewA-his DNA- und Polypeptidsequenz | SEQ ID NO: 19 |
| yaad-Xa-dewA-his Polypeptidsequenz | SEQ ID NO: 20 |
| yaad-Xa-rodA-his DNA- und Polypeptidsequenz | SEQ ID NO: 21 |
| yaad-Xa-rodA-his Polypeptidsequenz | SEQ ID NO: 22 |
| yaad-Xa-basf1-his DNA- und Polypeptidsequenz | SEQ ID NO: 23 |
| yaad-Xa-basf1-his Polypeptidsequenz | SEQ ID NO: 24 |
| yaad40-Xa-dewA-his DNA- und Polypeptidsequenz | SEQ ID NO: 25 |
| yaad40-Xa-dewA-his Polypeptidsequenz | SEQ ID NO: 26 |

## Patentansprüche

1. Verwendung grenzflächenaktiver, nicht-enzymatischer Proteine für die Textilwäsche, **dadurch gekennzeichnet, dass** die Proteine durch die Eigenschaft charakterisiert sind, dass sie nach dem Aufbringen auf eine Glasoberfläche bei Raumtemperatur eine Vergrößerung des Kontaktwinkels eines Wassertropfens von mindestens 20°, verglichen mit dem Kontaktwinkel eines gleich großen Wassertropfens mit der unbeschichteten Glasoberfläche, bewirken, wobei es sich bei den Proteinen um Hydrophobine handelt.

2. Verwendung nach Anspruch 1, **dadurch gekennzeichnet, dass** es sich bei den Proteinen um ein Fusions-Hydrophobine handelt, wobei der Fusionspartner 20 bis 500 Aminosäuren umfasst.

3. Verwendung nach Anspruch 2, **dadurch gekennzeichnet, dass** es sich bei den Hydrophobinen um mindestens eines ausgewählt aus der Gruppe von yaad-Xa-dewA-his (SEQ ID NO: 20), yaad-Xa-rodA-his (SEQ ID NO: 22) oder yaad-Xabasf1-his (SEQ ID NO: 24) handelt, mit der Maßgabe, dass es sich bei yaad jeweils auch um einen verkürzten yaad-Fusionspartner mit 20 bis 293 Aminosäuren handeln kann.

4. Verwendung nach einem der Ansprüche 1 bis 3, **dadurch gekennzeichnet, dass** die Hydrophobine in einer Konzentration von 0,05 bis 50 ppm in der Waschflotte eingesetzt werden.

5. Verwendung nach einem der Ansprüche 1 bis 4, **dadurch gekennzeichnet, dass** man die Proteine in Kombination mit anionischen und/oder nichtionischen Tensiden einsetzt, wobei es sich um eine Kombination aus Linear-Alkylbenzolsulfonaten oder Fettalkoholsulfaten mit Alkylethersulfaten oder Alkyl-alkoxylaten handelt.

6. Waschmittel für die Textilwäsche in Form von Pulvern, Granulaten, Perlen, Pasten, Tabletten, Gelen oder Flüssigkeiten umfassend mindestens eine waschaktive Substanz ausgewählt aus der Gruppe von Tensiden, Buildern, Co-Buildern, Bleichsystemen und Waschmittelenzymen, **dadurch gekennzeichnet, dass** das Waschmittel weiterhin mindestens ein grenzflächenaktives, nicht-enzymatisches Protein umfasst, welches durch die Eigenschaft charakterisiert ist, dass es nach dem Aufbringen auf eine Glasoberfläche bei Raumtemperatur eine Vergrößerung des Kontaktwinkels eines Wassertropfens von mindestens 20°, verglichen mit dem Kontaktwinkel eines gleich großen Wassertropfens mit der unbeschichteten Glasoberfläche, bewirkt, wobei es sich bei dem Protein um ein Hydrophobin handelt, mit der Maßgabe, dass das Waschmittel
(a) 0,01 bis 1,5 Gew.% Hydrophobine,
(b) 0,5 bis 40 Gew.% anionische und/oder nichtionische Tenside, sowie
(c) 59 bis 99,45 Gew.% weiterer waschaktiver Zusätze oder Formulierungshilfsmittel
enthält.

7. Waschmittel gemäß Anspruch 6, **dadurch gekennzeichnet, dass** es sich bei dem Protein um ein Fusions-Hydrophobin handelt, wobei der Fusionspartner 20 bis 500 Aminosäuren umfasst.

8. Waschmittel gemäß Anspruch 7, **dadurch gekennzeichnet, dass** es sich bei dem Hydrophobin um mindestens eines ausgewählt aus der Gruppe von yaad-Xa-dewA-his (SEQ ID NO: 20), yaad-Xa-rodA-his (SEQ ID NO: 22) oder yaad-Xabasf1-his (SEQ ID NO: 24) handelt, mit der Maßgabe, dass es sich bei yaad jeweils auch um einen verkürzten yaad-Fusionspartner mit 20 bis 293 Aminosäuren handeln kann.

9. Waschmittel gemäß Anspruch 6, wobei es sich bei den Tensiden um eine Kombination aus Linear-Alkylbenzolsulfonaten oder Fettalkoholsulfaten mit Alkylethersulfaten oder Alkylalkoxylaten handelt.

10. Verfahren zum Waschen von textilen Materialien umfassend mindestens die folgenden Schritte:
(a) Befüllen einer Waschvorrichtung mit den zu waschenden textilen Materialien sowie einer wässrigen Waschflotte,
(b) Einwirken von mechanischer Energie auf die Mischung aus textilen Materialien und Waschflotte,
(c) Entfernen der wässrigen Waschflotte und optional Spülen der textilen Materialien, sowie
(d) Trocknen der textilen Materialien,
**dadurch gekennzeichnet, dass** die wässrige Waschflotte mindestens ein grenzflächenaktives, nicht-enzymatisches Protein umfasst, welches durch die Eigenschaft charakterisiert ist, dass es nach dem Aufbringen auf eine Glasoberfläche bei Raumtemperatur eine Vergrößerung des Kontaktwinkels eines Wassertropfens von mindestens 20°, verglichen mit dem Kontaktwinkel eines gleich großen Wassertropfens mit der unbeschichteten Glasoberfläche, bewirkt, wobei es sich bei dem Protein um ein Hydrophobin handelt.

11. Verfahren gemäß Anspruch 10, **dadurch gekennzeichnet, dass** es sich bei dem Protein um ein Fusions-Hydrophobin handelt, wobei der Fusionspartner 20 bis 500 Aminosäuren umfasst.

12. Verfahren gemäß Anspruch 11, **dadurch gekennzeichnet, dass** es sich bei dem Hydrophobin um mindestens eines ausgewählt aus der Gruppe von yaad-Xa-dewA-his (SEQ ID NO: 20), yaad-Xa-rodA-his (SEQ ID NO: 22) oder yaad-Xabasf1-his (SEQ ID NO: 24) handelt, mit der Maßgabe, dass es sich bei yaad jeweils auch um einen verkürzten yaad-Fusionspartner mit 20 bis 293 Aminosäuren handeln kann.

13. Verfahren gemäß einem der Ansprüche 10 bis 12, **dadurch gekennzeichnet, dass** man die Proteine in Kombination mit anionischen und/oder nichtionischen Tensiden einsetzt, wobei es sich um eine Kombination aus Linear-Alkylbenzolsulfonaten oder Fettalkoholsulfaten mit Alkylethersulfaten oder Alkyl-alkoxylaten handelt.

14. Verfahren gemäß einem der Ansprüche 10 bis 13, **dadurch gekennzeichnet, dass** man den Waschvorgang bei einer Temperatur von nicht mehr als 60°C vornimmt.

15. Verfahren gemäß einem der Ansprüche 10 bis 13, **dadurch gekennzeichnet, dass** man den Waschvorgang bei einer Temperatur von 5 bis 45°C vornimmt.

16. Verfahren gemäß einem der Ansprüche 10 bis 13, **dadurch gekennzeichnet, dass** man den Waschvorgang bei einer Temperatur von 15 bis 35°C vornimmt.

17. Verfahren gemäß einem der Ansprüche 10 bis 13, **dadurch gekennzeichnet, dass** das Protein in einer Konzentration von 0,05 bis 50 ppm in der Waschflotte eingesetzt wird.

## Claims

1. The use of interface-active non-enzymatic proteins for textile washing, wherein the proteins are **characterized by** the property of bringing about an increase in the contact angle of a water droplet of at least 20° after application to a glass surface at room temperature, compared to the contact angle of an equally large water droplet with the uncoated glass surface, the proteins being hydrophobins.

2. The use according to claim 1, wherein the proteins are a fusion hydrophobins, the fusion partner comprising from 20 to 500 amino acids.

3. The use according to claim 2, wherein the hydrophobins are at least one selected from the group of yaad-Xa-dewA-his (SEQ ID NO: 20), yaad-Xa-rodA-his (SEQ ID NO: 22) or yaad-Xa-basfl-his (SEQ ID NO: 24), with the proviso that yaad may in each case also be a truncated yaad fusion partner having from 20 to 293 amino acids.

4. The use according to any of claims 1 to 3, wherein the hydrophobins are used in a concentration of from 0.05 to 50 ppm in the wash liquor.

5. The use according to any of claims 1 to 4, wherein the proteins are used in combination with anionic and/or nonionic surfactants, which comprise a combination of linear alkylbenzenesulfonates or fatty alcohol sulfates with alkyl ether sulfates or alkyl alkoxylates.

6. A washing composition for textile washing in the form of powders, granules, pellets, pastes, tablets, gels or liquids comprising at least one wash-active substance selected from the group of surfactants, builders, cobuilders, bleach systems and washing composition enzymes, wherein the washing composition further comprises at least one interface-active non-enzymatic protein, which is **characterized by** the property of bringing about an increase in the contact angle of a water droplet of at least 20° after application to a glass surface at room temperature, compared to the contact angle of an equally large water droplet with the uncoated glass surface, the protein being a hydrophobin, with the proviso that the washing composition comprises
(a) from 0.01 to 1.5% by weight of hydrophobins,
(b) from 0.5 to 40% by weight of anionic and/or nonionic surfactants, and
(c) from 59 to 99.45% by weight of further wash-active additives or formulation assistants.

7. The washing composition according to claim 6, wherein the protein is a fusion hydrophobin, the fusion partner comprising from 20 to 500 amino acids.

8. The washing composition according to claim 7, wherein the hydrophobin is at least one selected from the group of yaad-Xa-dewA-his (SEQ ID NO: 20), yaad-Xa-rodA-his (SEQ ID NO: 22) or yaad-Xa-basf1-his (SEQ ID NO: 24), with the proviso that yaad may in each case also be a truncated yaad fusion partner having from 20 to 293 amino acids.

9. The washing composition according to claim 6, wherein the surfactants are a combination of linear alkylbenzenesulfonates or fatty alcohol sulfates with alkyl ether sulfates or alkyl alkoxylates.

10. A process for washing textile materials comprising at least the following steps:
(a) filling a washing appliance with the textile materials to be washed and an aqueous wash liquor,
(b) applying mechanical energy to the mixture of textile materials and wash liquor,
(c) removing the aqueous wash liquor and optionally rinsing the textile materials, and
(d) drying the textile materials,
wherein the aqueous wash liquor comprises at least one interface-active non-enzymatic protein, which is **characterized by** the property of bringing about an increase in the contact angle of a water droplet of at least 20° after application to a glass surface at room temperature, compared to the contact angle of an equally large water droplet with the uncoated glass surface, the protein being a hydrophobin.

11. The process according to claim 10, wherein the protein is a fusion hydrophobin, the fusion partner comprising from 20 to 500 amino acids.

12. The process according to claim 11, wherein the hydrophobin is at least one selected from the group of yaad-Xa-dewA-his (SEQ ID NO: 20), yaad-Xa-rodA-his (SEQ ID NO: 22) or yaad-Xa-basfl-his (SEQ ID NO: 24), with the proviso that yaad may in each case also be a truncated yaad fusion partner having from 20 to 293 amino acids.

13. The process according to any of claims 10 to 12, wherein the proteins are used in combination with anionic and/or nonionic surfactants, which comprises a combination of linear alkylbenzenesulfonates or fatty alcohol sulfates with alkyl ether sulfates or alkyl alkoxylates.

14. The process according to any of claims 10 to 13, wherein the washing operation is undertaken at a temperature of not more than 60°C.

15. The process according to any of claims 10 to 13, wherein the washing operation is undertaken at a temperature of from 5 to 45°C.

16. The process according to any of claims 10 to 13, wherein the washing operation is undertaken at a temperature of from 15 to 35°C.

17. The process according to any of claims 10 to 13, wherein the protein is used in a concentration of from 0.05 to 50 ppm in the wash liquor.

## Revendications

1. Utilisation de protéines tensioactives non enzymatiques pour le lavage de textiles, **caractérisée en ce que** les protéines sont **caractérisées par** la propriété de provoquer, après l'application sur une surface de verre à la température ambiante, une augmentation d'au moins 20° de l'angle de contact d'une goutte d'eau, par comparaison avec l'angle de contact d'une goutte d'eau de même taille avec la surface de verre non revêtue, les protéines consistant en des hydrophobines.

2. Utilisation selon la revendication 1, **caractérisée en ce que** les protéines consistent en une hydrophobines de fusion, le partenaire de fusion comprenant de 20 à 500 aminoacides.

3. Utilisation selon la revendication 2, **caractérisée en ce que** les hydrophobines peuvent consister en au moins une choisie dans le groupe constitué par yaad-Xa-dewA-his (SEQ ID n° 20), yaad-Xa-rodA-his (SEQ ID n° 22) et yaad-Xa-basfl-his (SEQ ID n° 24), étant entendu que yaad peut dans chaque cas consister en un partenaire de fusion yaad raccourci comportant de 20 à 293 aminoacides.

4. Utilisation selon l'une quelconque des revendications 1 à 3, **caractérisée en ce que** les
hydrophobines sont utilisées à une concentration de 0,05 à 50 ppm dans le bain de lavage.

5. Utilisation selon l'une quelconque des revendications 1 à 4, **caractérisée en ce qu'**on utilise les protéines en association avec des tensioactifs anioniques et/ou des tensioactifs non ioniques, une association consistant en des alkylbenzènesulfonates linéaires ou des sulfates d'alcools gras avec des alkyléthersulfates ou des alkyl-alcoxylates.

6. Produit de lavage pour le lavage de textiles, sous forme de poudres, de granulés, de perles, de pâtes, de comprimés, de gels ou de liquides, comprenant au moins une substance lavante choisie dans le groupe des tensioactifs, adjuvants actifs de détergence, co-adjuvants actifs de détergence, systèmes de blanchiment et enzymes pour produits de lavage, **caractérisé en ce que** le produit de lavage comprend en outre au moins une protéine tensioactive, non enzymatique, qui est **caractérisée par** le propriété de provoquer, après l'application sur une surface de verre à la température ambiante, une augmentation d'au moins 20° de l'angle de contact d'une goutte d'eau, par comparaison avec l'angle de contact d'une goutte d'eau de même taille avec la surface de verre non revêtue, la protéine consistant en une hydrophobine, avec la condition que le produit de lavage contient
(a) de 0,01 à 1,5 % en poids d'hydrophobines,
(b) de 0,5 à 40 % en poids de tensioactifs anioniques et/ou de tensioactifs non ioniques, ainsi que
(c) de 59 à 99,45 % en poids d'autres additifs lavants ou adjuvants de formulation.

7. Produit de lavage selon la revendication 6, **caractérisé en ce que** la protéine consiste en une hydrophobine de fusion, le partenaire de fusion comprenant de 20 à 500 aminoacides.

8. Produit de lavage selon la revendication 7, **caractérisé en ce que** l'hydrophobine consiste en au moins une choisie dans le groupe constitué par yaad-Xa-dewA-his (SEQ ID n° 20), yaad-Xa-rodA-his (SEQ ID n° 22) et yaad-Xa-basfi-his (SEQ ID n° 24), étant entendu que yaad peut dans chaque cas consister en un partenaire de fusion yaad raccourci comportant de 20 à 293 aminoacides.

9. Produit de lavage selon la revendication 6, **caractérisé en ce que** les tensioactifs consistent en une association d'alkylbenzènesulfonates linéaires ou de sulfates d'alcools gras avec des alkyléthersulfates ou des alkylalcoxylates.

10. Procédé pour le lavage de matières textiles, comprenant les étapes suivantes :
(a) remplissage d'un dispositif de lavage avec les matières textiles à laver ainsi qu'avec un bain de lavage aqueux,
(b) application d'énergie mécanique sur le mélange de matières textiles et bain de lavage,
(c) élimination du bain de lavage aqueux et éventuel rinçage des matières textiles, ainsi que
(d) séchage des matières textiles,
**caractérisé en ce que** le bain aqueux de lavage comprend au moins une protéine tensioactive, non enzymatique, qui est **caractérisée par** le propriété de provoquer, après l'application sur une surface de verre à la température ambiante, une augmentation d'au moins 20° de l'angle de contact d'une goutte d'eau, par comparaison avec l'angle de contact d'une goutte d'eau de même taille avec la surface de verre non revêtue, la protéine consistant en une hydrophobine.

11. Procédé selon la revendication 10, **caractérisé en ce que** la protéine consiste en une hydrophobine de fusion, le partenaire de fusion comprenant de 20 à 500 aminoacides.

12. Procédé selon la revendication 11, **caractérisé en ce que** l'hydrophobine consiste en au moins une choisie dans le groupe constitué par yaad-Xa-dewA-his (SEQ ID n° 20), yaad-Xa-rodA-his (SEQ ID n° 22) et yaad-Xa-basfi-his (SEQ ID n° 24), étant entendu que yaad peut dans chaque cas consister en un partenaire de fusion yaad raccourci comportant de 20 à 293 aminoacides.

13. Procédé selon l'une quelconque des revendications 10 à 12, **caractérisé en ce qu'**on utilise les protéines en association avec des tensioactifs anioniques et/ou des tensioactifs non ioniques, l'association consistant en une association d'alkylbenzènesulfonates linéaires ou de sulfates d'alcools gras avec des alkyléthersulfates ou des alkyl-alcoxylates.

14. Procédé selon l'une quelconque des revendications 10 à 13, **caractérisé en ce qu'**on effectue l'opération de lavage à une température n'excédant pas 60 °C.

15. Procédé selon l'une quelconque des revendications 10 à 13, **caractérisé en ce qu'**on effectue l'opération de lavage à une température de 5 à 45 °C.

16. Procédé selon l'une quelconque des revendications 10 à 13, **caractérisé en ce qu'**on effectue l'opération de lavage à une température de 15 à 35 °C.

17. Procédé selon l'une quelconque des revendications 10 à 13, **caractérisé en ce qu'**on utilise la protéine à une concentration de 0,05 à 50 ppm dans le bain de lavage.
